# EUROPÄISCHE PATENTSCHRIFT

(11) **EP 1 287 102 B1**
(45) Veröffentlichungstag und Bekanntmachung des Hinweises auf die Patenterteilung: **23.05.2007**
(21) Anmeldenummer: 01938247.2
(22) Anmeldetag: 02.06.2001
(51) Int. Cl.: C11D 3/37, C11D 17/00, C11D 17/06, C11D 1/02, C11D 1/38, C11D 1/66, C11D 3/04

(54) **VERWENDUNG VON KATIONISCH MODIFIZIERTEN, TEILCHENFÖRMIGEN, HYDROPHOBEN POLYMEREN ALS ZUSATZ ZU SPÜL-, PFEGE-, WASCH- UND REINIGUNGSMITTELN**
USE OF CATIONICALLY MODIFIED, PARTICLE-SHAPED, HYDROPHOBIC POLYMERS AS ADDITION AGENTS IN RINSING, CARE, DETERGENT AND CLEANING PRODUCTS
UTILISATION DE POLYMERES HYDROPHOBES, PARTICULAIRES, MODIFIES PAR VOIE CATIONIQUE, COMME ADDITIF POUR AGENTS DE RIN AGE, AGENTS D'ENTRETIEN, DETERGENTS ET NETTOYANTS

(30) Priorität: 06.06.2000 DE 10027636
(43) Veröffentlichungstag der Anmeldung: 05.03.2003
(73) Patentinhaber: BASF Aktiengesellschaft, 67056 Ludwigshafen (DE)
(72) Erfinder: BOECKH, Dieter, 67117 Limburgerhof (DE); NÖRENBERG, Ralf, 55218 Ingelheim (DE); DETERING, Jürgen, 67117 Limburgerhof (DE); BERTLEFF, Werner, 68519 Viernheim (DE); SCHÖPKE, Holger, 69151 Neckargemünd (DE); LEYRER, Reinhold, J., 67125 Dannstadt (DE); HUFF, Jürgen, 67063 Ludwigshafen (DE)
(86) Internationale Anmeldenummer: PCT/EP2001/006311
(87) Internationale Veröffentlichungsnummer: WO 2001/094515

(56) Entgegenhaltungen:
- EP-A- 0 372 427
- WO-A-89/03669
- WO-A-99/19440
- WO-A-99/27065
- US-A- 4 746 455

## Beschreibung

Die Erfindung betrifft die Verwendung von kationisch modifizierten, teilchenförmigen, hydrophoben Polymeren als Zusatz zu Spül-, Pflege-, Wasch- und Reinigungsmitteln sowie Spül-, Pflege-, Wasch- und Reinigungsmittel, die die kationisch modifizierten, teilchenförmigen, hydrophoben Polymeren enthalten.

Dispersionen von Partikeln hydrophober Polymerer, insbesondere wäßrige Dispersionen von synthetischen Polymeren und von Wachsen werden in der Technik dazu verwendet, um die Eigenschaften von Oberflächen zu modifizieren. Beispielsweise verwendet man wäßrige Dispersionen von feinteiligen hydrophoben Polymeren als Bindemittel in Papierstreichmassen für die Beschichtung von Papier oder als Anstrichmittel. Die jeweils auf ein Substrat nach gängigen Methoden, z.B. durch Rakeln, Streichen, Tränken oder Imprägnieren aufgebrachten Dispersionen werden getrocknet. Dabei verfilmen die dispers verteilten Partikeln auf der jeweiligen Oberfläche zu einem zusammenhängenden Film.

Wäßrige Wasch-, Spül-, Reinigungs- und Pflegeprozesse werden dagegen üblicherweise in einer stark verdünnten Flotte durchgeführt, wobei die Inhaltsstoffe der jeweils angewendeten Formulierung nicht auf dem Substrat verbleiben, sondern vielmehr mit dem Abwasser entsorgt werden. Die Modifizierung von Oberflächen mit dispergierten hydrophoben Partikeln gelingt in den vorstehend genannten Prozessen nur in gänzlich unbefriedigendem Maße. So ist beispielsweise aus der US-A-3 580 853 eine Waschmittelformulierung bekannt, die eine wasserunlösliche feinteilige Substanz wie Biozide und bestimmte kationische Polymere enthält, die die Ablagerung und Retention der Biozide auf den Oberflächen des Waschguts erhöhen.

Aus der US-A-5 476 660 ist außerdem das Prinzip der Verwendung polymerer Retentionsmittel für kationische oder zwitterionische Dispersionen von Polystyrol oder Wachs bekannt, die in den dispergierten Teilchen einen Aktivstoff eingebettet enthalten. Diese dispergierten Teilchen werden als "Carrier Partikel" bezeichnet, weil sie auf der behandelten Oberfläche haften und dort den Aktivstoff z.B. bei der Anwendung in tensidhaltigen Formulierungen freisetzen.

Aus der US-A-3 993 830 ist bekannt, einen nicht-permanenten Finish zur Schmutzabweisung dadurch auf ein Textilgut aufzubringen, daß man das Textilgut mit einer verdünnten wäßrigen Lösung behandelt, die ein Polycarboxylatpolymer und ein wasserlösliches Salz eines mehrwertigen Metalls enthält. Als Polycarboxylatpolymer kommen vorzugsweise wasserlösliche Copolymerisate aus ethylenisch ungesättigten Monocarbonsäuren und Alkylacrylaten in Betracht. Die Mischungen werden bei der Textilwäsche im Haushalt im Spülgang der Waschmaschine eingesetzt.

Aus der US-A-4 746 455 ist bekannt, Polymerlatizes mit kationischen oder tertiären Aminogruppen Waschmitteln zuzusetzen, um das Einlaufen von Filzmaterialien zu verhindern.

Der vorliegenden Erfindung liegt die Aufgabe zugrunde, eine weitere Methode zur Modifizierung von Oberflächen zur Verfügung zu stellen.

Die Aufgabe wird erfindungsgemäß gelöst mit der Verwendung von kationisch modifizierten, teilchenförmigen, hydrophoben Polymeren, deren Oberfläche durch Belegung mit mehrwertigen Metallionen und/oder kationischen Tensiden kationisch modifiziert ist und deren Teilchengröße 10 nm bis 100 µm beträgt, als Zusatz zu Spül-, Pflege-, Wasch- und Reinigungsmitteln.

Die kationisch modifizierten, teilchenförmigen, hydrophoben Polymeren sind beispielsweise durch Behandlung von wäßrigen Dispersionen teilchenförmiger, hydrophober Polymerer mit einer Teilchengröße von 10 nm bis 100 µm mit einer wäßrigen Lösung mehrwertiger Metallsalze, einer wäßrigen Lösung eines kationischen Tendsids oder deren Mischungen erhältlich. Dies geschieht am einfachsten in der Weise, daß man eine wäßrige Dispersion von teilchenförmigen, hydrophoben Polymeren mit einer Teilchengröße von 10 nm bis 100 µm mit einer wäßrigen Lösung eines wasserlöslichen Metallsalzes oder eines Tensids vereinigt. Meistens mischt man die beiden Komponenten bei Raumtemperatur, kann jedoch das Mischen bei Temperaturen von z.B. 0° bis 100°C vornehmen, vorausgesetzt, daß die Dispersionen beim Erhitzen nicht koagulieren. Die Dispersionen der teilchenförmigen, hydrophoben Polymeren können mit Hilfe eines anionischen Emulgators oder Schutzkolloids stabilisiert sein. Andere Dispersionen, die mit gleichem Erfolg eingesetzt werden können, sind frei von Schutzkolloiden und Emulgatoren und enthalten jedoch dafür als hydrophobe Polymere Copolymerisate, die mindestens ein anionisches Monomer einpolymerisiert enthalten. Solche Dispersionen von anionische Gruppen aufweisenden Copolymerisaten können gegebenenfalls zusätzlich einen Emulgator und/oder ein Schutzkolloid enthalten. Vorzugsweise kommen dabei anionische Emulgatoren und/oder Schutzkolloide zum Einsatz.

Bei der Behandlung der anionisch eingestellten Dispersionen der hydrophoben Polymeren mit einer wäßrigen Lösung eines mehrwertigen Metallsalzes und/oder eines kationischen Tensids werden die ursprünglich anionisch dispergierten Teilchen umgeladen, so daß sie nach der Behandlung vorzugsweise eine kationische Ladung tragen. So haben beispielsweise kationisch modifizierte Dispersionen von teilchenförmigen hydrophoben Polymeren in 0,1 gew.-%iger wäßriger Dispersion ein Grenzflächenpotential von -5 bis +50 mV, vorzugsweise von -2 bis +25 mV, insbesondere von 0 bis +15 mV. Das Grenzflächenpotential wird bestimmt durch Messung der elektrophoretischen Beweglichkeit in verdünnter wässriger Dispersion und dem pH-Wert der vorgesehenen Anwendungsflotte.

Der pH-Wert der wäßrigen Dispersionen der kationisch modifizierten, teilchenförmigen, hydrophoben Polymeren beträgt beispielsweise 1 bis 12 und liegt vorzugsweise im Bereich von 2 bis 10, insbesondere im Bereich von 2,5 bis 8. Im Falle der Verwendung von Teilchen aus Polymeren mit einem Gehalt an über 10 Gew.-% anionischen Monomeren liegt der pH-Wert der wäßrigen Dispersionen bei 1 bis 7,5, vorzugsweise bei 2 bis 5,5, insbesondere bei 2,5 bis 5.

Die erfindungsgemäß zu verwendenden hydrophoben Polymerisate sind in Wasser beim pH-Wert der Anwendung unlöslich. Sie liegen darin in Form von Teilchen mit einer mittleren Teilchengröße von 10 nm bis 100 µm, vorzugsweise 25 nm bis 20 µm, besonders bevorzugt 40 nm bis 2 µm und insbesondere 60 bis 800 nm vor und können aus den wäßrigen Dispersionen als Pulver gewonnen werden. Die mittlere Teilchengröße der hydrophoben Polymerisate kann z.B. unter dem Elektronenmikroskop oder mit Hilfe von Lichtstreuexperimenten bestimmt werden.

Eine bevorzugte Ausführungsform erfindungsgemäß zu verwendender Teilchen der hydrophoben Polymerisate zeigt ein pH-abhängiges Löslichkeits- und Quellungsverhalten. Bei pH-Werten unterhalb von 6,5, besonders unterhalb von 5,5 und insbesondere unterhalb von 5, sind die Teilchen wasserunlöslich und bewahren ihren partikulären Charakter bei der Dispergierung in konzentrierten sowie in verdünnten wäßrigen Medien. Carboxylgruppen enthaltende hydrophobe Polymerteilchen quellen dagegen in Wasser unter neutralen und alkalischen Bedingungen. Dieses Verhalten von anionische Gruppen aufweisenden hydrophoben Polymerisaten ist aus der Literatur bekannt, vgl. M.Siddiq et al, die in Colloid.Polym.Sci. 277, 1172 - 1178 (1999) über das Verhalten von Partikeln aus Methacrylsäure/Ethylacrylat-Copolymeren in wäßrigem Medium berichten.

Hydrophobe Polymerisate sind beispielsweise erhältlich durch Polymerisation von Monomeren aus der Gruppe der Alkylester von C₃-C₅-monoethylenisch ungesättigten Carbonsäuren und einwertigen C₁-C₂₂-Alkoholen, Hydroxyalkylester von C₃-C₅-monoethylenisch ungesättigten Carbonsäuren und zweiwertigen C₂-C₄-Alkoholen, Vinylester von gesättigten C₁-C₁₈-Carbonsäuren, Ethylen, Propylen, Isobutylen, C₄-C₂₄-α-Olefine, Butadien, Styrol, α-Methylstyrol, Acrylnitril, Methacrylnitril, Tetrafluorethylen, Vinylidenfluorid, Fluorethylen, Chlortrifluorethylen, Hexafluorpropen, Ester und Amide von C₃-C₅-monoethylenisch ungesättigten Carbonsäuren mit Perfluoralkylgruppen enthaltenden Alkoholen bzw. Aminen, Allyl- und Vinylester von Perfluoralkylgruppen enthaltenden Carbonsäuren oder deren Mischungen. Hierbei kann es sich um Homo- oder um Copolymerisate handeln.

Beispiele für hydrophobe Copolymerisate sind Copolymerisate aus Ethylacrylat und Vinylacetat, Copolymerisate aus Butylacrylat und Styrol, Copolymerisate von (Meth)Acrylsäureestern der perfluoralkylsubstituierten Alkohole der Formel CF₃-(C₂F₄)ₙ-(CH₂)ₘ-OH oder C₂F₅-(C₂F₄)ₙ-(CH₂)ₘ-OH (n=1-10, m=0-10) mit (Meth)Acrylsäureestern und/oder (Meth)Acrylsäure, Copolymerisate aus Ethylen und Tetrafluorethylen sowie Copolymerisate aus Butylacrylat und Vinylacetat. Die genannten Copolymeren können die Monomeren in beliebigen Verhältnissen einpolymerisiert enthalten.

Der anionische Charakter der erwähnten Polymerisate kann beispielsweise dadurch erzielt werden, daß man die den Copolymeren zugrunde liegenden Monomeren in Gegenwart geringer Mengen an anionischen Monomeren wie Acrylsäure, Methacrylsäure, Styrolsulfonsäure, Acrylamido-2-methyl-propansulfonsäure, Vinylsulfonat und/oder Maleinsäure und gegebenenfalls in Gegenwart von Emulgatoren und/oder Schutzkolloiden copolymerisiert.

Der anionische Charakter der erwähnten Polymerisate kann aber auch dadurch erzielt werden, daß man die Copolymerisation in Gegenwart von anionischen Schutzkolloiden und/oder anionischen Emulgatoren durchführt.

Der anionische Charakter der erwähnten Polymerisate kann aber auch dadurch erzielt werden, daß man die fertigen Polymerisate in Gegenwart von anionischen Schutzkolloiden und/oder anionischen Emulgatoren emulgiert bzw. dispergiert.

Hydrophobe Polymere enthalten beispielsweise
(a) 40 bis 100 Gew.-%, vorzugsweise 50 bis 90 Gew.-%, besonders bevorzugt 60 bis 75 Gew.-%, mindestens eines wasserunlöslichen nichtionischen Monomeren,
(b) 0 bis 60 Gew.-%, vorzugsweise 1 bis 55 Gew.-%, besonders bevorzugt 5 bis 50 Gew.-%, insbesondere 15 bis 40 Gew.-%, mindestens eines Carboxylgruppen enthaltenden Monomeren oder dessen Salze,
(c) 0 bis 25 Gew.-%, vorzugsweise 0 bis 15 Gew.-%, eines Sulfonsäure- und/oder Phosphonsäuregruppen enthaltenden Monomeren oder dessen Salze,
(d) 0 bis 55 Gew.-%, vorzugsweise 0 bis 40 Gew.-%, mindestens eines wasserlöslichen nichtionischen Monomeren und
(e) 0 bis 10 Gew.-%, vorzugsweise 0 bis 5 Gew.-%, mindestens eines mehrfach ethylenisch ungesättigten Monomers
in einpolymerisierter Form.

Polymere, die mindestens ein anionisches Monomer (b) oder (c) enthalten, können ohne zusätzliche anionische Emulgatoren oder Schutzkolloide eingesetzt werden. Polymere, die weniger als 0,5 Gew.-% anionischer Monomerer enthalten, werden meistens zusammen mit mindestens einem anionischen Emulgator und/oder Schutzkolloid eingesetzt.

Vorzugsweise eingesetzte Monomere (a) sind Methylacrylat, Ethylacrylat, n-Butylacrylat, sec.-Butylacrylat, tert.-Butylacrylat, Ethylhexylacrylat, Hydroxyethylacrylat, Hydroxypropylacrylat, Methylmethacrylat, n-Butylmethacrylat, (Meth)Acrylsäureester der perfluoralkylsubstituierten Alkohole CF₃-(C₂F₄)ₙ-(CH₂)ₘ-OH oder C₂F₅-(C₂F₄)ₙ-(CH₂)ₘ-OH (n=2-8, m=1 oder 2), Vinylacetat, Vinylpropionat, Styrol, Ethylen, Propylen, Butylen, Isobuten, Diisobuten und Tetrafluorethylen. Besonders bevorzugte Monomere (a) sind Methylacrylat, Ethylacrylat, n-Butylacrylat, tert.-Butylacrylat und Vinylacetat.

Bevorzugt eingesetzte hydrophobe Polymere enthalten weniger als 75 Gew.-% eines nichtionischen wasserunlöslichen Monomeren (a) einpolymerisiert, dessen Homopolymere eine Glastemperatur Tg (im Index) von mehr als 60°C haben.

Vorzugsweise eingesetzte Monomere (b) sind Acrylsäure, Methacrylsäure, Maleinsäure oder Maleinsäurehalbester von C₁-C₈-Alkoholen.

Monomere der Gruppe (c) sind beispielsweise Acrylamido-2-methylpropansulfonsäure, Vinylsulfonsäure, Methallylsulfonsäure, Vinylsulfonsäure sowie die Alkali- und Ammoniumsalze dieser Monomere.

Geeignete Monomere (d) sind beispielsweise Acrylamid, Methacrylamid, N-Vinylformamid, N-Vinylacetamid, N-Vinylpyrrolidon, N-Vinyloxazolidon, Methylpolyglykolacrylate, Methylpolyglykolmethacrylate und Methylpolyglykolacrylamide. Vorzugsweise eingesetzte Monomere (d) sind Vinylpyrrolidon, Acrylamid und N-Vinylformamid.

Geeignete mehrfach ethylenisch ungesättigte Monomere (e) sind beispielsweise Acrylester, Methacrylester, Allylether oder Vinylether von mindestens zweiwertigen Alkoholen. Die OH-Gruppen der zugrundeliegenden Alkohole können dabei ganz oder teilweise verethert oder verestert sein; die Vernetzer enthalten aber mindestens zwei ethylenisch ungesättigte Gruppen. Beispiele sind Butandioldiacrylat, Hexandioldiacrylat, Trimethylolpropantriacrylat und Tripropylenglycoldiacrylat.

Weitere geeigenete mehrfach ethylenisch ungesättigte Monomere (e) sind z.B. Allylester ungesättigter Carbonsäuren, Divinylbenzol, Methylenbisacrylamid und Divinylharnstoff.

Solche Copolymerisate können nach den bekannten Verfahren der Lösungs-, Fällungs-, Suspensions- oder Emulsionspolymerisation der Monomeren unter Verwendung von radikalischen Polymerisationsinitiatoren hergestellt werden. Vorzugsweise werden die teilchenförmigen hydrophoben Polymerisate nach dem Verfahren der Emulsionspolymerisation in Wasser erhalten. Die Polymerisate haben beipielsweise Molmassen von 1 000 bis 2 Millionen, vorzugsweise von 5 000 bis 500 000, meistens liegen die Molmassen der Polymerisate in dem Bereich von 10 000 bis 150 000.

Zur Begrenzung der Molmassen der Polymerisate können übliche Regler bei der Polymerisation zugesetzt werden. Beispiele für typische Regler sind Mercaptoverbindungen wie Mercaptoethanol oder Thioglycolsäure.

Außer den genannten Polymerisationsverfahren kommen auch andere Verfahren zur Herstellung der erfindungsgemäß zu verwendenden Polymerteilchen in Betracht. So kann man z.B. Polymerisate durch Erniedrigung der Löslichkeit der Polymerisate in dem Lösemittel ausfällen. Eine solche Methode besteht beispielsweise darin, daß man ein saure Gruppen enthaltendes Copolymerisat in einem geeigneten mit Wasser mischbaren Lösemittel löst und so in einen Überschuß Wasser dosiert, daß der pH-Wert der Vorlage um mindestens 1 niedriger liegt als der Äquivalenz-pH-Wert des Copolymeren. Unter Äquivalenz-pH-Wert ist der pH-Wert zu verstehen, bei dem 50% der sauren Gruppen des Copolymeren neutralisiert sind. Bei diesem Verfahren kann es erforderlich sein, ein Dispergierhilfsmittel, pH-Regulatoren und/oder Salze zuzusetzen, um stabile feinteilige Dispersionen zu erhalten.

Zur Modifizierung von erfindungsgemäß zu verwendenden feinteiligen hydrophoben Polymerisaten, die anionische Gruppen enthalten, kann man bei der Dispergierung zusätzlich andere Polymere zusetzen, die teilweise oder vollständig damit reagieren oder assoziieren und ausfallen. Solche Polymere sind beispielsweise Polysaccharide, Polyvinylalkohole und Polyacrylamide.

Teilchenförmige, hydrophobe Polymere können auch dadurch hergestellt werden, daß man eine Schmelze der hydrophoben Polymeren kontrolliert emulgiert. Hierzu wird z.B. das Polymer bzw. eine Mischung des Polymeren mit weiteren Zusätzen aufgeschmolzen und unter Einwirkung starker Scherkräfte, z.B. in einem Ultra-Turrax, so in einen Überschuß Wasser dosiert, daß der pH-Wert der Vorlage um mindestens 1 niedriger liegt als der Äquivalenz-pH-Wert des Polymeren. Dabei kann es gegebenenfalls erforderlich sein, Emulgierhilfsmittel, pH-Regulatoren und/oder Salze zuzusetzen, um stabile feinteilige Dispersionen zu erhalten. Auch bei dieser Variante der Herstellung feinteiliger Polymer-Dispersionen kann man zusätzliche Polymere wie Polysaccharide, Polyvinylalkohole oder Polyacrylamide mitverwenden, insbesondere dann, wenn das hydrophobe Polymerisat anionische Gruppen enthält.

Eine weitere Methode zur Herstellung feinteiliger hydrophober Polymerisate, die anionische Gruppen enthalten, besteht darin, daß man wäßrige, alkalische Lösungen der Polymeren vorzugsweise unter Einwirkung starker Scherkräfte mit einer Säure versetzt.

Beispiele für anionische Emulgatoren sind anionische Tenside und Seifen. Als anionische Tenside können Alkyl- und Alkenylsulfate, -sulfonate, -phosphate und -phosphonate, Alkyl- und Alkenyl-benzolsulfonate, Alkylethersulfate und -phosphate, gesättigte und ungesättigte C₁₀-C₂₅-Carbonsäuren und deren Salze verwendet werden.

Zusätzlich können nichtionische und/oder betainische Emulgatoren eingesetzt werden. Eine Beschreibung geeigneter Emulgatoren findet man z.B. in Houben Weyl, Methoden der organischen Chemie, Band XIV/1, Makromolekulare Stoffe, Georg Thieme Verlag, Stuttgart, 1961, Seiten 192 bis 208.

Beispiele für anionische Schutzkolloide sind wasserlösliche anionische Polymere. Dabei können sehr unterschiedliche Polymertypen eingesetzt werden. Vorzugsweise kommen anionisch substituierte Polysaccharide und/oder wasserlösliche anionische Copolymere von Acrylsäure, Methacrylsäure, Maleinsäure, Maleinsäurehalbestern, Vinylsulfonsäure, Styrolsulfonsäure oder Acrylamidopropansulfonsäure mit anderen vinylischen Monomeren zum Einsatz. Geeignete anionisch substituierte Polysaccharide sind z.B. Carboxymethylcellulose, Carboxymethylstärke, oxidierte Stärke, oxidierte Cellulose und andere oxidierte Polysaccharide sowie die entsprechenden Derivate der teilabgebauten Polysaccharide.

Geeignete wasserlösliche anionische Copolymere sind beispielsweise Copolymere von Acrylsäure mit Vinylacetat, Acrylsäure mit Ethylen, Acrylsäure mit Acrylamid, Acrylamidopropansulfonsäure mit Acrylamid oder Acrylsäure mit Styrol.

Zusätzlich können andere nichtionische und/oder betainische Schutzkolloide eingesetzt werden. Eine Übersicht über üblicherweise eingesetzte Schutzkolloide findet sich in Houben Weyl, Methoden der organischen Chemie, Band XIV/1, Makromolekulare Stoffe, Georg Thieme Verlag, Stuttgart, 1961, Seiten 411 bis 420.

Für die Herstellung von teilchenförmigen, hydrophoben Polymeren verwendet man vorzugsweise anionische polymere Schutzkolloide, die zu Primärpartikeln mit anionischen Gruppen an der Partikeloberfläche führen.

Die erfindungsgemäß zu verwendenden kationisch modifizierten, teilchenförmigen, hydrophoben Polymeren sind erhältlich durch Belegung der Oberfläche der anionisch dispergierten, teilchenförmigen, hydrophoben Polymeren mit mehrwertigen Metallionen und/oder kationischen Tensiden. Eine Belegung der Partikel mit mehrwertigen Metallionen wird erzielt, indem man beispielsweise zu einer wäßrigen Dispersion anionisch dispergierter hydrophober Polymerer eine wäßrige Lösung mindestens eines wasserlöslichen, mehrwertigen Metallsalzes zugibt oder ein wasserlösliches, mehrwertiges Metallsalz darin löst. Alternativ kann man auch eine wäßrige Lösung mindestens eines wasserlöslichen mehrwertigen Metallsalzes vorlegen und eine wäßrige Dispersion eines anionisch dispergierten hydrophoben Polymers zugeben. Geeignete Metallsalze sind beispielsweise die wasserlöslichen Salze von Ca, Mg, Ba, Al, Zn, Fe, Cr oder deren Mischungen. Auch andere wasserlösliche Schwermetallsalze, die sich beispielsweise von Cu, Ni, Co und Mn ableiten, sind prinzipiell verwendbar, jedoch nicht in allen Anwendungen erwünscht. Beispiele für wasserlösliche Metallsalze sind Calciumchlorid, Calciumacetat, Magnesiumchlorid, Aluminiumsulfat, Aluminiumchlorid, Bariumchlorid, Zinkchlorid, Zinksulfat, Zinkacetat, Eisen-(II)-sulfat, Eisen-(III)-chlorid, Chrom-(III)-sulfat, Kupfersulfat, Nickelsulfat, Kobaltsulfat und Mangansulfat. Bevorzugt werden die wasserlöslichen Salze von Ca, Mg, Al und Zn zur Kationisierung verwendet.

Die Umladung der anionisch dispergierten hydrophoben Polymeren gelingt auch mit kationischen Tensiden. Potentiell geeignet sind hierfür kationische Tenside von sehr unterschiedlicher Struktur. Eine Übersicht über eine Auswahl geeigneter kationischer Tenside ist in Ullmanns Enzyklpädie der Industriellen Chemie, Sechste Edition, 1999, Electronic Release, Kapitel "Surfactants", Chapter 8, Cationic Surfactants zu finden.

Besonders geeignete kationische Tenside sind z.B.

C₇-C₂₅-Alkylamine,
C₇-C₂₅-N,N-Dimethyl-N-(hydroxyalkyl)ammonium-salze,
mit Alkylierungsmitteln quaternisierte Mono- und Di-(C₇-C₂₅-)-alkyldimethylammoniumverbindungen,
Esterquats wie quaternäre veresterte Mono-, Di- oder Trialkanolamine, die mit C₈-C₂₂-Carbonsäuren verestert sind, Imidazolinquats wie 1-Alkyl-imidazoliniumsalze der allgemeinen Formeln I oder II wobei
R¹ = C₁-C₂₅-Alkyl oder C₂-C₂₅-Alkenyl,
R² = C₁-C₄-Alkyl oder Hydroxyalkyl und
R³ = C₁-C₄-Alkyl, Hydroxyalkyl oder ein Rest R¹-(CO)-X-(CH₂)ₙ- mit X = O oder NH und n=2 oder 3 und
wobei mindestens ein Rest R¹ = C₇-C₂₂-Alkyl oder C₇-C₂₂-Alkenyl ist.

Bei vielen gewerblich technischen Anwendungen und Anwendungen im häuslichen Alltag ist die Modifizierung der Eigenschaften von glatten oder strukturierten Oberflächen mit Dispersionen von Bedeutung. Nicht immer ist es möglich, die Modifizierung der Oberflächen durch Tränk-, Sprüh- und Streichprozesse mit konzentrierten Dispersionen durchzuführen. Häufig ist es wünschenswert, die Modifizierung mit Hilfe einer Spülung des zu behandelnden Materials mit einer stark verdünnten, eine aktive Substanz enthaltenden Flotte oder durch Aufsprühen einer stark verdünnten wäßrigen Formulierung auszuführen. Dabei ist es häufig wünschenswert, die Modifizierung der Oberfläche von Materialien im Zusammenhang mit einer Wäsche, Reinigung und/oder Pflege bzw. Imprägnierung der Oberfläche zu kombinieren. In der Praxis kommen Oberflächen von unterschiedlichen Materialien in Betracht, z.B. harte makroskopische Oberflächen wie Boden- und Wandbeläge, Sichtbeton, Steinfassaden, verputzte Fassaden, Glasflächen, Keramikoberflächen, Metalloberflächen, emaillierte Oberflächen, Kunststoffoberflächen, Holzoberflächen, Oberflächen von beschichteten Hölzern oder lackierte Oberflächen, mikroskopische Oberflächen wie poröse Körper (z.B. Schäume, Hölzer, Leder, poröse Baustoffe, poröse Mineralien), Fasergefüge wie Faseroberflächen in Textilien und textile Fliesen, Boden- und Wandbeläge, Boden- und Wandanstrichen oder -beschichtungen, Möbelbezüge und Zellstoffvliese. Bevorzugt behandelte Oberflächen sind Boden- und Wandbeläge aus Kunststoffen oder Keramik, Möbeloberflächen sowie Gegenstände aus Glas und Metall. Von den mikroskopischen Oberflächen bedürfen vorzugsweise Textilien, insbesondere Baumwollgewebe und Baumwollmischgewebe, Teppichböden und Möbelbezüge einer Behandlung.

Die Modifizierung der Oberflächen kann beispielsweise in einer Hydrophobierung, Soil-Release-Ausrüstung, Schmutz-abweisenden Ausrüstung, einer Verstärkung des Faserverbundes und dem Schutz vor chemischen oder mechanischen Einflüssen bzw. Beschädigungen bestehen.

Die kationisch modifizierten, teilchenförmigen, hydrophoben Polymeren werden zur Modifizierung von Oberflächen der oben beispielhaft genannten Materialien als Zusatz zu Spül-, Pflege-, Imprägnier-, Wasch- und Reinigungsmitteln verwendet. Sie können beispielsweise als alleinige aktive Komponente in wäßrigen Spül- und Pflegemitteln eingesetzt werden und bewirken je nach Zusammensetzung des Polymeren z.B. eine Erleichterung der Schmutzablösung bei einer nachfolgenden Wäsche, eine geringere Schmutzhaftung beim Gebrauch, eine Verbesserung des Strukturerhalts von Fasern, eine Verbesserung des Form- und Strukturerhalts von Geweben, eine Hydrophobierung der Oberfläche des Waschguts sowie eine Griffverbesserung. Die Konzentration der kationisch modifizierten, teilchenförmigen, hydrophoben Polymeren bei der Anwendung im Spül- oder Pflegebad, in der Waschmittelflotte oder dem Reinigungsbad beträgt beispielsweise 0,0002 bis 1,0 Gew.-%, vorzugsweise 0,0005 bis 0,25 Gew.-%, besonders bevorzugt 0,002 bis 0,05 Gew.-%.

Mittel zur Behandlung von Wäsche, textilen Oberflächen, Leder, Holz und harten Oberflächen, welche die kationisch modifizierten, teilchenförmigen, hydrophoben Polymeren enthalten, können beispielsweise folgende Zusammensetzung aufweisen:
(a) 0,05 bis 40 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,01 bis 20 Gew.-% mindestens eines wasserlöslichen Salzes von Ca, Mg, Al, Zn und/oder 0,01 bis 30 Gew.-% mindestens eines kationischen Tensids,
(c) 0 bis 80 Gew.-% mindestens eines üblichen Zusatzstoffs wie Säuren oder Basen, anorganische Builder, organische Cobuilder, weitere Tenside, polymere Farbübertragungsinhibitoren, polymere Vergrauungsinhibitoren, Soil Release Polymere, Enzyme, Komplexbildner, Korrosionsinhibitoren, Wachse, Silikonöle, Lichtschutzmittel, Farbstoffe, Parfum, Lösemittel, Hydrotrope, Salze, Verdicker und/oder Alkanolamine und
(d) Wasser zur Ergänzung auf 100 Gew.-%.

Die Behandlung von Wäsche, textilen Oberflächen, Leder, Holz und harten Oberflächen erfolgt vorzugsweise mit wäßrigen Flotten, die mindestens 0,5 mmol/l an wasserlöslichen Ca-, Mg- oder Zn-Salzen und/oder mindestens 0,05 mmol an wasserlöslichen Al-Salzen und/oder mindestens 50 ppm mindestens eines Kationtensids enthalten.

Wäschenachbehandlungs- und Wäschepflegemittel können flüssig, gelförmig oder fest sein.

Flüssige oder gelförmige Mittel können beispielsweise folgende Zusammensetzung haben:
(a) 0,1 bis 30 Gew.-% teilchenförmige, hydrophobe Polymere, die mindestens eine Gruppe von anionischen ethylenisch ungesättigten Monomeren einpolymerisiert enthalten, eine Teilchengröße von 10 nm bis 100 µm haben und in Wasser dispergiert sind,
(b) 0,05 bis 20 Gew.-% einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%.

Die flüssigen oder gelförmigen Wäschenachbehandlungs- und Wäschepflegemittel enthalten in einer bevorzugten Ausführungsform
(a) 0,5 bis 25 Gew.-% teilchenförmige, hydrophobe Polymere, die 25 bis 60 Gew.-% eines mindestens eine Carbonsäuregruppe enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,05 bis 10 Gew.-% mindestens einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%.

Die Mittel dieser bevorzugten Ausführungsform sind besonders geeignet, schmutzablösungsfördernde Eigenschaften zu erzielen. Von so nachbehandeltem Waschgut werden Anschmutzungen die in der Gebrauchsphase auftreten, im nachfolgenden Waschgang leichter entfernt.

Die flüssigen oder gelförmigen Wäschenachbehandlungs- und Wäschepflegemittel enthalten in einer weiteren bevorzugten Ausführungsform
(a) 0,5 bis 25 Gew.-% teilchenförmige, hydrophobe Polymere, die 75 bis 100 Gew.-% mindestens eines wasserunlöslichen ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0 bis 10 Gew.-% mindestens einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%.

Die Mittel dieser bevorzugten Ausführungsform sind besonders geeignet, hydrophobierende bzw. imprägnierende Eigenschaften zu erzielen. Von so nachbehandeltem Waschgut wird Wasser in deutlich geringerem Maße aufgenommen bzw. durchgelassen.

Die flüssigen oder gelförmigen Wäschenachbehandlungs- und Wäschepflegemittel enthalten in einer weiteren bevorzugten Ausführungsform
(a) 0,5 bis 25 Gew.-% teilchenförmige, hydrophobe Polymere, die 10 bis 100 Gew.-% mindestens eines Fluorsubstituenten enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0 bis 10 Gew.-% mindestens einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%.

Die Mittel dieser bevorzugten Ausführungsform sind besonders geeignet, schmutzabweisende, insbesondere öl- und fettschmutzabweichende Eigenschaften zu erzielen. Von so nachbehandeltem Gewebe wird Öl- und Fettschmutz in geringerem Maße aufgenommen.

Als Säuren kommen sowohl Mineralsäuren wie Schwefelsäure oder Phosphorsäure oder organische Säuren wie Carbonsäuren oder Sulfonsäuren in Betracht. Starke Säuren wie Schwefelsäure, Phosphorsäure oder Sulfonsäuren werden dabei in der Regel in teilneutralisierter Form eingesetzt.

Die kationische Modifizierung der teilchenförmigen, hydrophoben Polymeren wird vorzugsweise vor dem Einsatz in den wäßrigen Behandlungsmitteln vorgenommen, sie kann jedoch auch bei der Herstellung der wäßrigen Behandlungsmittel bzw. der Anwendung von anionisch emulgierten, teilchenförmigen, hydrophoben Polymeren mit einer Teilchengröße von 10 nm bis 100 µm erfolgen, indem man z.B. wäßrige Dispersionen der in Betracht kommenden teilchenförmigen Polymeren mit den anderen Bestandteilen des jeweiligen Behandlungsmittels in Gegenwart von wasserlöslichen Salzen mehrwertiger Metalle und/oder kationischer Tenside mischt.

In einer besonderen Ausführungsform kann man auch die anionischen Partikel oder diese Partikel enthaltende Formulierungen direkt der Spül-, Wasch- oder Reinigungsflotte zusetzen, wenn gewährleistet ist, daß in der Flotte ausreichende Mengen an mehrwertigen Metallionen und/oder Kationtensiden in gelöster Form vorliegen. Beispielsweise ist es möglich, die anionischen Partikel oder diese Partikel enthaltende Formulierungen in Flotten mit einem Gehalt an wasserlöslichen Salzen von Ca, Mg oder Zn von über 0,5 mmol/l, vorzugsweise über 1 mmol/l, besonders bevorzugt über 2 mmol/l einzusetzen. Beispielsweise ist es möglich, die anionischen Partikel oder diese Partikel enthaltende Formulierungen in Flotten mit einem Gehalt an wasserlöslichen Salzen von Al von über 0,05 mmol/l, vorzugsweise über 0,1 mmol/l, besonders bevorzugt über 0,2 mmol/l einzusetzen. Kationische Tenside werden beispielsweise in Konzentrationen von 50 bis 100 ppm, vorzugsweise 75 bis 500 ppm und insbesondere von 100 bis 300 ppm in der wäßrigen Flotte eingesetzt.

Die anionischen Partikel oder diese Partikel enthaltende Formulierungen können auch vor, nach oder zugleich mit einer Kationtenside enthaltenden Formulierung zudosiert werden.

Beispiele für die Zusammensetzung typischer anionischer Dispersionen, die durch Mischen mit wasserlöslichen Salzen mehrwertiger Metalle und/oder kationischen Tensiden sowie anderen Komponenten zu Spül-, Pflege-, Imprägnier-, Wasch- und Reinigungsmitteln verarbeitet werden können, sind die nachstehend beschriebenen Dispersionen I bis V, deren dispergierte Teilchen jeweils bei der elektronenmikroskopischen Untersuchung als diskrete Partikeln mit dem angegebenen mittleren Teilchendurchmesser zu beobachten sind:

### Dispersion I

40 gew.-%ige wäßrige Dispersion eines Polymers aus 56 Gew.-% Ethylacrylat, 33 Gew.-% Methacrylsäure und 11 Gew.-% Acrylsäure mit einem mittleren Partikeldurchmesser von 288 nm. Die Dispersion enthielt 1,25 Gew.-% eines Aniontensids als Emulgator und 20 Gew.-% einer niedermolekularen Stärke als Schutzkolloid. Sie hatte einen pH-Wert von 4.

### Dispersion II

30 gew.-%ige wäßrige Dispersion eines Polymers aus 66 Gew.-% Ethylacrylat, 4 Gew.-% Methacrylsäure, 26 Gew.-% Acrylsäure und 4 Gew.-% Acrylamid. Der mittlere Durchmesser der dispergierten Teilchen der Dispersion betrug 176 nm. Die Dispersion enthielt 0,8 Gew.-% eines Aniontensids als Emulgator und hatte einen pH-Wert von 4.

### Dispersion III

30 gew.-%ige wäßrige Dispersion eines Polymers aus 50 Gew.-% Ethylacrylat und 50 Gew.-% Methacrylsäure mit einem mittleren Durchmesser der dispergierten Teilchen von 123 nm. Die Dispersion enthielt 0,8 Gew.-% eines Aniontensids als Emulgator und hatte einen pH-Wert von 4.

### Dispersion IV

Anionische Fluorpolymerdispersion Nuva^{®} FTA-4 (Clariant)

### Dispersion V

35 gew.-%ige wäßrige Dispersion eines Polymers aus 64 Gew.-% n-Butylacrylat, 32 Gew.-% Methylmethacrylat und 4 Gew.-% Acrylsäure. Der mittlere Durchmesser der dispergierten Teilchen der Dispersion betrug 80 nm. Die Dispersion enthielt 1,5 Gew.-% eines Aniontensids als Emulgator und hatte einen pH-Wert von 6.

Aus den Dispersionen I bis III können typische erfindungsgemäße Formulierungen mit Soil-Release-Wirkung hergestellt werden, die beispielsweise bei der Haushaltswäsche im Nachspülgang der Waschmaschine in einer Dosierung von 2 bis 5 g/l, vorzugsweise 3 g/l eingesetzt werden:

### Formulierung I

50 Gew.-% einer der oben beschriebenen Dispersionen I bis III 1,5 Gew.-% Ameisensäure
12 Gew.-% Calciumchlorid
Wasser zur Ergänzung auf 100 Gew.-%.

Die Formulierung kann gegebenenfalls weitere Bestandteile wie übliche Soil-Release-Polymere für Polyester, Vergrauungsinhibitoren, Parfum, Farbstoffe, Enzyme, Hydrotrope, Lösemittel, nichtionische Tenside, Silikonöl, einen Textilweichmacher und/oder einen Verdicker enthalten.

### Formulierung II

50 Gew.-% einer der oben beschriebenen Dispersionen I bis III
1,5 Gew.-% Ameisensäure 12 Gew.-% Calciumchlorid
10 Gew.-% eines Esterquats (Methylquat des Di-Talgfettsäureesters von Triethanolamin)
Wasser zur Ergänzung auf 100 Gew.-%.

### Formulierung III

50 Gew.-% einer der oben beschriebenen Dispersionen I bis III
2 Gew.-% 2N Schwefelsäure
1,5 Gew.-% Aluminiumsulfat
Wasser zur Ergänzung auf 100 Gew.-%.

### Formulierung IV

50 Gew.-% einer der oben beschriebenen Dispersionen I bis III
2 Gew.-% 2N Schwefelsäure
1,5 Gew.-% Aluminiumsulfat
5 Gew.-% eines Esterquats (Methylquat des Di-Talgfettsäureesters von Triethanolamin)
Wasser zur Ergänzung auf 100 Gew.-%.

Die Formulierung kann gegebenenfalls weitere Bestandteile wie übliche Soil-Release-Polymere für Polyester, Vergrauungsinhibitoren, Parfum, Farbstoffe, Enzyme, Hydrotrope, Lösemittel, nichtionische Tenside, Silikonöl, einen Textilweichmacher und/oder einen Verdicker enthalten.

Als hydrophobierender, schmutzabweisender bzw. faserverstärkender Zusatz zu Spül-, Pflege-, Wasch- und Reinigungsmitteln kommen beispielsweise folgende wäßrige Dispersionen in Betracht, deren dispergierte Teilchen einen mittleren Durchmesser von 10 nm bis 100 µm haben:
Anionisches Dispergiermittel enthaltende Copolymerisate aus Butylacrylat und Styrol
Anionisches Dispergiermittel enthaltende Copolymerisate aus Butylacrylat und Vinylacetat
Anionisches Dispergiermittel enthaltende Tetrafluorethylen-Polymere.

Der anionische Charakter der oben genannten Dispersionen kann gegebenenfalls zusätzlich dadurch eingestellt werden, daß man die Polymeren in Gegenwart von geringen Mengen (bis zu 10 Gew.-%) an anionischen Monomeren wie Acrylsäure, Styrolsulfonsäure, Vinylphosphonsäure oder Acrylamido-2-methyl-propansulfonsäure polymerisiert. Diese Dispersionen werden vorzugsweise zunächst kationisch modifiziert durch Behandlung mit wasserlöslichen Salzen von mehrwertigen Metallen oder mit kationischen Tensiden, oder man nimmt die kationische Modifizierung der Dispersionen während der Herstellung der Spül- oder Pflegemittel vor, wie oben unter den Formulierungen I bis IV beschrieben ist. Die so erhältlichen erfindungsgemäß zu verwendenden kationisch modifizierten, teilchenförmigen, hydrophoben Polymeren haben bei der Anwendung im Nachspülgang der Haushaltswaschmaschine eine hydrophobierende, faserverstärkende und schmutzabweisende Wirkung auf die damit behandelten Textilien.

Beispiel für eine geeignete Formulierung zur schmutzabweisenden Modifizierung von Textilien, textilen Bodenbelägen und anderen Materialien und Oberflächen ist

### Formulierung V

50 Gew.-% der oben beschriebenen Dispersion IV
5 Gew.-% Ameisensäure
12 Gew.-% Calciumacetat
Wasser zur Ergänzung auf 100 Gew.-%.

Die Formulierung kann beispielsweise in einer Verdünnung mit Wasser im Gewichtsverhältnis 1:50 bis 1:1000 zur Spülung oder Nachbehandlung der oben genannten Materialien verwendet werden.

Beispiel für eine geeignete Formulierung zur Hydrophobierung von Textilien, Holz, Leder und anderen Materialien und Oberflächen ist

### Formulierung VI

20 Gew.-% der oben beschriebenen Dispersion V
8 Gew.-% Calciumacetat
5 Gew.-% Polyvinylpyrrolidon der Molmasse M_{w} 30 000
Wasser zur Ergänzung auf 100 Gew.-%.

Die Formulierung kann beispielsweise in einer Verdünnung mit Wasser im Gewichtsverhältnis 1:20 bis 1:5000 zur Spülung oder Nachbehandlung der oben genannten Materialien verwendet werden.

Die Dispersionen I bis V können beispielsweise auch direkt oder als Formulierung mit weiteren Bestandteilen in Wasser, das einen Gehalt von mindestens 0,5 mol/l Ca²⁺, Mg²⁺ oder Zn²⁺ oder mindestens 0,05 mol/l Al³⁺ enthält, eingesetzt werden.

Gegenstand der Erfindung ist außerdem eine flüssige oder gelförmige Reinigungs- und Pflegeformulierung, die folgende Zusammensetzung hat:
(a) 0,05 bis 30 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,1 bis 40 Gew.-% mindestens eines nichtionischen oder anionischen Tensids,
(c) 0,01 bis 30 Gew.-% mindestens eines wasserlöslichen Salzes von Mg, Ca, Zn oder Al und/oder eines kationischen Tensids,
(d) 0 bis 10 Gew.-% mindestens eines Komplexbildners,
(e) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und Farbstoffe
(f) 0 bis 90 Gew.-% Wasser.

Ein weiterer Gegenstand der Erfindung ist eine flüssige oder gelförmige saure Reinigungsformulierung mit folgender Zusammensetzung:
(a) 0,1 bis 30 Gew.-% teilchenförmige, hydrophobe Polymere, die mindestens eine Gruppe von anionischen ethylenisch ungesättigten Monomeren einpolymerisiert enthalten, die eine Teilchengröße von 10 nm bis 100 µm haben und in Wasser dispergiert sind,
(b) 0,05 bis 20 Gew.-% einer Säure,
(c) 0,1 bis 30 Gew.-% mindestens eines wasserlöslichen Salzes von Mg, Ca, Zn oder Al und/oder eines kationischen Tensids,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser.

Solche flüssigen oder gelförmigen sauren Reinigungsformulierungen enthalten in einer bevorzugten Ausführungsform
(a) 0,5 bis 25 Gew.-% teilchenförmige, hydrophobe Polymere, die 25 bis 60 Gew.-% eines mindestens eine anionische Gruppe, vorzugsweise eine Carbonsäuregruppe enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,1 bis 40 Gew.-% mindestens eines nichtionischen oder anionischen Tensids,
(c) 0,1 bis 30 Gew.-% mindestens eines wasserlöslichen Salzes von Mg, Ca, Zn oder Al und/oder eines kationischen Tensids,
(d) 0,1 bis 20 Gew.-% mindestens einer Säure,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser.

Die Formulierungen dieser bevorzugten Ausführungsform sind besonders geeignet, den so behandelten Oberflächen eine bessere Schmutzablösung in der nachfolgenden Reinigung zu vermitteln. Die bessere Schmutzablösung wird insbesondere dann erzielt, wenn die nachfolgende Reinigung mit einer neutralen oder alkalischen Reinigungsflotte erfolgt.

Flüssige oder gelförmige Reinigungsformulierungen enthalten in einer weiteren bevorzugten Ausführungsform
(a) 0,5 bis 25 Gew.-% teilchenförmige, hydrophobe Polymere, die 75 bis 100 Gew.-% mindestens eines wasserlöslichen ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,1 bis 40 Gew.-% mindestens eines nichtionischen oder anionischen Tensids,
(c) 0,1 bis 30 Gew.-% mindestens eines wasserlöslichen Salzes von Mg, Ca, Zn oder Al und/oder eines kationischen Tensids,
(d) 0 bis 20 Gew.-% mindestens einer Säure,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser.

Die Formulierungen dieser bevorzugten Ausführungsform sind besonders geeignet, den gereinigten Oberflächen wasserabweisende bzw. imprägnierende Eigenschaften zu verleihen. Von so behandelten Oberflächen wird Wasser in geringerem Maße aufgenommen, Wasser kann schlechter durch die Oberfläche dringen.

Flüssige oder gelförmige Reinigungsformulierungen enthalten in einer weiteren bevorzugten Ausführungsform
(a) 0,5 bis 25 Gew.-% teilchenförmige, hydrophobe Polymere, die 10 bis 100 Gew.-% mindestens eines Fluorsubstituenten enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,1 bis 40 Gew.-% mindestens eines nichtionischen oder anionischen Tensids,
(c) 0,1 bis 30 Gew.-% mindestens eines wasserlöslichen Salzes von Mg, Ca, Zn oder Al und/oder eines kationischen Tensids,
(d) 0 bis 20 Gew.-% mindestens einer Säure,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser.

Die Formulierungen dieser bevorzugten Ausführungsform sind besonders geeignet, der so gereinigten Oberfläche schmutzabweisende, insbesondere öl- und fettschmutzabweisende Eigenschaften zu verleihen.

Die vorstehend beschriebenen Wäschenachbehandlungs- und -pflegemittel sowie die Reinigungsmittel können auf Basis derselben Inhaltsstoffe auch als feste Zusammensetzungen formuliert werden. Beispiele für möglich feste Formen sind Pulver, Granulate und Tabletten.

Zur Herstellung fester Zusammensetzungen kann es erforderlich sein, zusätzlich Stellmittel, Sprühhilfsmittel, Agglormerationshilfsmittel, Coatinghilfsmittel oder Bindemittel zuzusetzen. Zur Gewährleistung der Wirkung sowie eines guten Auflösungsverhaltens kann es zusätzlich erforderlich sein, auflösungsunterstützende Komponenten wie gut wasserlösliche Salze, polymere Sprengmittel oder Kombinationen aus Säuren und Hydrogencarbonat zuzugeben.

Die mit den erfindungsgemäß zu verwendenden kationisch modifizierten Dispersionen von hydrophoben Polymeren behandelten Oberflächen von Geweben, Fasern, Glas, Kunststoffen, Metallen, Holz und Keramik lassen sich nach einer Anschmutzung leichter in einem nachfolgenden wäßrigen Wasch- oder Reinigungsprozeß von den Anschmutzungen befreien als die unbehandelten Oberflächen. Mit den erfindungsgemäß zu verwendenden kationisch modifizierten Dispersionen erzielt man insbesondere auf Baumwolle und Cellulosefasern eine weitaus höhere Soil-Release-Wirkung als mit bekannten wasserlöslichen Soil-Release-Polymeren.

Ein weiterer Gegenstand der Erfindung sind flüssige oder gelförmige Pflege- und Nachbehandlungsmittel, die als stark verdünnte wäßrige Formulierung auf die zu behandelnder Oberflächen und Materialien aufgesprüht werden. Solche durch Aufsprühen angewandte Formulierungen enthalten
(a) 0,05 bis 15 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0 bis 20 Gew.-% mindestens eines nichtionischen oder anionischen Tensids,
(c) 0 bis 15 Gew.-% mindestens eines wasserlöslichen Salzes von Mg, Ca, Zn oder Al und/oder eines kationischen Tensids,
(d) 0 bis 5 Gew.-% mindestens eines Komplexbildners,
(e) 0 bis 10 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(f) 0 bis 99,5 Gew.-% Wasser.

Ein weiterer Gegenstand der Erfindung ist eine feste Waschmittelformulierung, die
(a) 0,05 bis 20 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,1 bis 40 Gew.-% mindestens eines nichtionischen, kationischen und/oder anionischen Tensids,
(c) 0 bis 50 Gew.-% eines anorganischen Builders,
(d) 0 bis 10 Gew.-% eines organischen Cobuilders und
(e) 0 bis 60 Gew.-% anderer üblicher Inhaltsstoffe wie Stellmittel, Enzyme, Parfum, Komplexbildner, Korrosionsinhibitoren, Bleichmittel, Bleichaktivatoren, Bleichkatalysatoren, Farbübertragungsinhibitoren, Vergrauungsinhibitoren, Soil-Release-Polyester, Farbstoffe, Auflösungsverbesserer und/oder Sprengmittel
enthält.

Gegenstand der Erfindung ist außerdem eine flüssige oder gelförmige Waschmittelformulierung, die
(a) 0,05 bis 20 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,1 bis 40 Gew.-% mindestens eines nichtionischen und/oder anionischen Tensids,
(c) 0 bis 20 Gew.-% eines anorganischen Builders,
(d) 0 bis 10 Gew.-% eines organischen Cobuilders,
(e) 0 bis 10 Gew.-% anderer üblicher Inhaltsstoffe wie Soda, Enzyme, Parfum, Komplexbildner, Korrosionsinhibitoren, Bleichmittel, Bleichaktivatoren, Bleichkatalysatoren, Farbübertragungsinhibitoren, Vergrauungsinhibitoren, Soil-Release-Polyester, Farbstoffe, nicht-wäßrige Lösemittel, Hydrotrope, Verdicker und/oder Alkanolamine und
(f) 0 bis 90 Gew.-% Wasser
enthält.

Die in den verschiedenen Formulierungen genannten Tenside, Builder, Cobuilder, Komplexbildner, Lösemittel, Farbübertragungsinhibitoren, Soil-Release-Polyester, Bleichmittel, Bleichaktivatoren, Vergrauungsinhibitoren, Enzyme, Parfüme, Lösemittel, Verdicker, Öle, Wachse, Hydroptrope, Schaumdämpfer, Silikone, Glanzbildner und Farbstoffe können im Rahmen der überlicherweise in Spül-, Pflege-, Wasch- und Reinigungsformulierungen gebräuchlichen Einsatzstoffe kombiniert werden. Für typische Inhaltsstoffe sei verwiesen auf das Kapitel Detergents (Teil 3, Detergent Ingredients, Teil 4, Household Detergents und Teil 5, Institutional Detergents) in Ullmann's Encyclopedia of Industrial Chemistry, Sixth Edition, 2000 Electronic Version 2.0.

Bevorzugte nichtionische Tenside sind z.B. alkoxylierte C₈-C₂₂-Alkohole wie Fettalkoholethoxylate und Oxoalkoholalkoxylate, die mit 3 bis 15 mol Ethylenoxid und gegebenenfalls zusätzlich mit 1 bis 4 mol Propylenoxid und/oder Butylenoxid alkoxyliert sind, sowie Blockpolymerisate von Ethylenoxid und Propylenoxid mit einer Molmasse von 900 bis 12 000 und einem Gewichtsverhältnisvon Ethylenoxid zu Propylenoxid von 1 bis 20.

Besonders bevorzugte nichtionische Tenside sind C₁₃/C₁₅-Oxoalkoholethoxylate und C₁₂/C₁₄-Fettalkoholethoxylate, die mit 3 bis 11 mol Ethylenoxid pro mol Alkohol oder zunächst mit 3 bis 10 mol Ethylenoxid und anschließend mit 1 bis 3 mol Propylenoxid pro mol Alkohol alkoxyliert sind.

Bevorzugte anionische Tenside sind z.B. Alkylbenzolsulfonate mit linearen oder verzweigten C₆-C₂₅-Alkylgruppen, Fettalkohol- und Oxoalkoholsulfate mit C₈-C₂₂-Alkoholen und Fettalkohol- oder Oxoalkoholethersulfate aus C₈-C₂₂-Alkoholen, die mit 1 bis 5 mol Ethylenoxid pro mol Alkohol ethoxyliert sind und an der OH-Endgruppe des Ethoxylats sulfatiert sind.

Vorzugsweise werden erfindungsgemäße Formulierungen aniontensidarm, besonders bevorzugt aniontensidfrei formuliert. Wenn Aniontenside in den Formulierungen eingesetzt werden, werden vorzugsweise Ethersulfate eingesetzt.

Bevorzugte Lösemittel sind Alkohole wie Methanol, Ethanol, Isopropanol, n-Butanol, Isobutanol, Ethylenglykol, Diethylenglykol, Triethylenglykol, Dipropylenglykol, Tripropylenglykol und Butandiol.

Vorzugsweise werden den Formulierungen nur geringe Mengen, besonders bevorzugt keine Lösemittel zugesetzt.

Bevorzugte Builder sind Alkalicarbonate, Phosphate, Polyphosphate, Zeolithe und Silikate. Besonders bevorzugte Builder sind Zeolit A, Zeolit P, Schichtsilikate, Soda und Trinatriumpolyphosphat.

Bevorzugte Komplexbildner sind Nitrilotriessigsäure, Methylglycindiessigsäure und Ethylendiamintetraacetat.

Bevorzugte Cobuilder sind Acrylsäure-Homopolymere, Acrylsäure/Maleinsäure-Copolymere, Polyasparaginsäure und Zitronensäure. Besonders bevorzugte Cobuilder sind Acrylsäure- Homopolymere der Molmasse 1 500 bis 30 000 und Acrylsäure/Maleinsäure-Copolymere mit einem Molverhältnis der Monomeren von 10:1 bis 1:2 und Molmassen von 4 000 bis 100 000.

Bevorzugte Soil-Release-Polyester sind Polyester von Terephthalsäure, Ethylenglykol und Polyethylenglykol, wobei Polyethylenglykole mit Molmassen von 1 000 bis 5 000 einkondensiert sind, sowie solche Polyester, in denen Terephtalsäure zu bis zu 50 mol-% ersetzt ist durch Sulfocarbonsäuren bzw. Sulfodicarbonsäuren.

Bevorzugte Farbübertragungsinhibitoren sind Polyvinylpyrrolidon der Molmassen 8 000 bis 70 000, Vinylimidazol/Vinylpyrrolidon-Copolymere mit einem Molverhältnis der Monomeren von 1:10 bis 2:1 und Molmassen von 8 000 bis 70 000 sowie Poly-4-vinylpyridin-N-oxide mit Molmassen von 8 000 bis 70 000.

Bevorzugte Enzyme sind Proteasen, Lipasen, Cellulasen und Amylasen.

Erfindungsgemäße Formulierungen können gegebenenfalls zusätzlich weitere Schutzkolloide zur Stabilisierung des dispersen Zustandes enthalten. Dies ist insbesondere bei flüssigen Formulierungen von besonderer Bedeutung, um ein Koagulieren zu verhindern. Die Schutzkolloide können aber auch vorteilhaft festen Formulierungen zugesetzt werden, um ein Koagulieren bei der Anwendung zu verhindern.

Als Schutzkolloide können wasserlösliche Polymere, insbesondere wasserlösliche nichtionische Polymere eingesetzt werden. Vorzugsweise haben geeignete Schutzkolloide Molmassen von 800 bis 200 000, besonders bevorzugt von 5 000 bis 70 000, insbesondere von 10 000 bis 50 000.

Geeignete Schutzkolloide sind z.B. Polyvinylpyrrolidon, Polyethylenglykol, Blockpolymere von Ethylenoxid und Propylenoxid, enzymatisch abgebauten Stärken und Polyacrylamide.

Die Prozentangaben in den Beispielen bedeuten Gewichtsprozent.

### Beispiele

Für die Beispiele und Vergleichsbeispiele wurden die anionischen Dispersionen I und IV verwendet.

### Anionische Dispersion I

40 gew.-%ige wäßrige Dispersion eines Polymers aus 56 Gew.-% Ethylacrylat, 33 Gew.-% Methacrylsäure und 11 Gew.-% Acrylsäure mit einem mittleren Partikeldurchmesser von 288 nm. Die Dispersion enthielt 1,25 Gew.-% eines Aniontensids als Emulgator und 20 Gew.-% einer niedermolekularen Stärke als Schutzkolloid. Sie hatte einen pH-Wert von 4.

### Anionische Dispersion IV

Anionische Fluorpolymerdispersion Nuva FTA-4 (Clariant)

### Vergleichsbeispiel 1:

Die anionische Dispersion I wurde mit entionisiertem Wasser von pH 4 auf einen Gehalt von 0,040 % gebracht. Ein weißes Baumwollgewebe wurde 30 min in die magnetisch gerührte Flotte gehängt. Die Extinktion der Flotte wurde mittels eines Vis-Spektrometers bei 520 nm gemessen. Innerhalb von 30 min beobachtete man keine Änderung der Extinktion. Elektronenmikroskopische Aufnahmen zeigten nahezu keine Belegung der Baumwollfasern mit Dispersionsteilchen.

### Beispiel 1

Die anionische Dispersion I wurde mit entionisiertem Wasser von pH 4 auf einen Gehalt an Partikeln von 10 % gebracht. Bei pH 4 wurde die Dispersion innerhalb von 30 min unter Rühren mit einem Magnetrührer zum gleichen Volumen einer 50 mmolaren Lösung von CaCl₂, pH 4, dosiert. Man erhielt eine über Stunden stabile Dispersion. Diese Dispersion wurde mit 1 mmol Ca²⁺ enthaltenden Wasser von pH 4 auf einen Gehalt von 0,040 % verdünnt. In die magnetisch gerührte Flotte hängte man für einen Zeitraum von 30 min ein weißes Baumwollgewebe. Über 30 min wurde die Extinktion der Flotte mittels eines Vis-Spektrometers bei 520 nm gemessen. Man beobachtete eine starke Abnahme der Extinktion.

Die anionische Dispersion I wurde mit 3 mmol Ca²⁺ enthaltendem Wasser von pH 4 auf einen Gehalt von 0,040 % gebracht. Ein weißes Baumwollgewebe wurde 30 min in die magnetisch gerührte Flotte gehängt. Die Extinktion der Flotte wurde mittels eines Vis-Spektrometers bei 520 nm gemessen. Innerhalb von 30 min beobachtete man eine starke Abnahme der Extinktion.

### Beispiel 3

Die anionische Dispersion I wurde mit 3 mmol Zn²⁺ enthaltendem Wasser von pH 4 auf einen Gehalt von 0,040 % gebracht. Ein weißes Baumwollgewebe wurde 30 min in die magnetisch gerührte Flotte gehängt. Die Extinktion der Flotte wurde mittels eines Vis-Spektrometers bei 520 nm gemessen. Innerhalb von 30 min beobachtete man eine starke Abnahme der Extinktion.

### Beispiel 4

Die anionische Dispersion I wurde mit 3 mmol Al³⁺ enthaltendem Wasser von pH 4 auf einen Gehalt von 0,040 % gebracht. Ein weißes Baumwollgewebe wurde 30 min in die magnetisch gerührte Flotte gehängt. Die Extinktion der Flotte wurde mittels eines Vis-Spektrometers bei 520 nm gemessen. Innerhalb von 30 min beobachtete man eine starke Abnahme der Extinktion.

### Tabelle 1:

Extinktion der Dispersionen gemessen bei 520 nm in einer 1 cm Küvette. Die Werte geben die Extinktion der verdünnten Dispersion vor Eintauchen des Baumwollgewebes und nach 30 min wieder.

| Meßzeitpunkt | Vergleichsbeispiel 1 | Beispiel 1 | Beispiel 2 | Beispiel 3 | Beispiel 4 |
|---|---|---|---|---|---|
| t = 0 min | 1,0 | 0,99 | 0,99 | 1,00 | 1,04 |
| t = 30 min | 1,0 | 0,84 | 0,74 | 0,75 | 0,72 |

Der Vergleich der Beispiele 1 bis 4 mit dem Vergleichsbeispiel 1 zeigt, daß bei Einsatz eines mehrwertigen Metallkations als Retentionshilfsmittel deutlich höhere Anteile der hydrophoben Partikel auf der Oberfläche adsorbiert werden als in Abwesenheit des Retentionshilfsmittels.

### Beispiele 5 und 6 und Vergleichsbeispiele 2 bis 4

Zur Prüfung der Soil-Release-Eigenschaften von Nachspülformulierungen mit erfindungsgemäß zu verwendenden Partikeln wurden Waschversuche durchgeführt:

Baumwollgewebe wurde mit der anionischen Dispersion I vorgewaschen. Im Vergleichsversuch 3 wurde die Dispersion in Abwesenheit von mehrwertigem Metallsalz und Kationtensid eingesetzt. In Beispiel 5 wurde der Dispersion vor der Wäsche Ca-Acetat zugesetzt. In Beispiel 6 wurde der Dispersion vor der Wäsche Esterquat (Methylquat des Di-Talgfettsäureesters von Triethanolamin) als kationisches Tensid zugesetzt. Die vorgewaschenen Gewebe wurden mit Lippenstiftmasse angeschmutzt und anschließend mit einem Vollwaschmittel (Ariel Futur) gewaschen. Zur Bewertung der Soil-Release-Wirkung wurde die Remission der angeschmutzten Gewebe vor und nach der Wäsche gemessen und daraus in bekannter Weise zusam-men mit dem Remissionswert des weißen Baumwollgewebes die Schmutzablösung in %-Soil-Release ermittelt.

### Waschbedingungen:

### Vorwäsche

Waschgerät: Launder-O-meter
Vorwaschtemperatur: 20°C
Vorwaschzeit: 15 min

### Hauptwäsche:

Waschtemperatur: 40°C
Waschdauer: 30 min
Wasserhärte: 3 mmol/l
Ca/Mg-Verhältnis: 3:1

**Tabelle 2: Waschergebnisse**

| | Vergleichsbeispiel 2 | Vergleichsbeispiel 3 | Vergleichsbeispiel 4 | Beispiel 5 | Beispiel 6 |
|---|---|---|---|---|---|
| Konzentration an Partikeln aus Dispersion I in der Vorwäsche | 0 | 400 mg/l | 0 | 400 mg/l | 400 mg/l |
| Konzentration an Ca-Acetat in der Vorwäsche | 0 | 0 | 0 | 3,0 mmol/l | 0 |
| Konzentration an Kationtensid in der Vorwäsche | 0 | 0 | 400 mg/l | 0 | 400 mg/l |
| Schmutzablösende Wirkung in nachfolgender Wäsche in % Soil-Release | 35 % | 32 % | 36 % | 58 % | 49 % |

| | | | | | |
|---|---|---|---|---|---|
| Die Ergebnisse der Waschversuche zeigen, daß weder die anionische Polymerdispersion allein noch das Kationtensid allein eine Soil-Release-Wirkung auf die Anschmutzung besitzen. Die erfindungsgemäße Kombination von Ca-Salz oder Kationtensid mit der anionischen Polymerdispersion zeigt dagegen eine deutliche Verbesserung der Schmutzablösung von Baumwolle. | | | | | |

### Beispiel 7 und Vergleichsbeispiele 5 und 6

Zur Prüfung der schmutzabweisenden Eigenschaften von Baumwollgeweben, die mit erfindungsgemäßen Nachspülformulierungen erzielt wurden, wurden Waschversuche in Launder-O-meter durchgeführt.

Baumwollgewebe wurde mit handelsüblichem Waschmittel gewaschen und in der Nachspülung mit hartem Wasser, das die Fluorpolymerdispersion IV enthielt, nachgespült. Im Vergleichsversuch 5 wurde im Nachspülbad keine Dispersion zugesetzt. Im Vergleichsversuch 6 wurde im Nachspülgang entsalztes Wasser, das die Fluorpolymerdispersat IV enthielt, eingesetzt.

Die nachgespülten Gewebe wurden geschleudert, getrocknet und gebügelt. Zur Prüfung der schmutzabweisenden Wirkung wurde jedes Gewebe flach über die Öffnung eines Becherglases mit 5 cm Durchmesser gelegt. Dann wurde zentral ein Tropfen schmutziges Motorenöl aufgebracht. Es wurde nach jeweils 10 sec, 180 min und 1 d überprüft, ob der Öltropfen in das Gewebe eingedrungen war.

### Waschbedingungen:

### Hauptwäsche

Waschmittel: Ariel Futur
Waschmitteldosierung: 3,5 g/l
Waschdauer: 30 min
Waschtemperatur: 40°C
Wasserhärte: 3 mmol
ca/Mg-Verhältnis: 3:1
Flottenverhältnis: 12,5

### Nachspülung

Nachspültemperatur: 20°C
Nachspüldauer: 15 min
pH-Wert: 4
Flottenverhältnis: 25

**Tabelle 3: Waschergebnisse**

| | Vergleichsbeispiel 5 | Vergleichsbeispiel 6 | Beispiel 7 |
|---|---|---|---|
| Konzentration an Partikeln aus Dispersion IV in der Nachspülung | 0 | 400 ppm | 400 ppm |
| Konzentration an Ca-Acetat in der Nachspülung | 3,0 mmol/l | 0 | 3,0 mmol/l |
| Verweildauer des Öltropfens auf dem Baumwollgewebe | <<10 sec | <10 sec | >1 d |

Die Ergebnisse der Waschversuche zeigen, daß weder in Abwesenheit der Dispersion IV bei Zusatz von mehrwertigen Metallionen, noch in Anwesenheit der Dispersion IV in entsalztem Wasser eine Abweisung des Ölschmutzes zu beobachten ist. Bei Verwendung der Dispersion IV in Gegenwart von 3,0 mmol Ca²⁺-Ionen ist dagegen eine ausgezeichnete Abweisung des Ölschmutzes zu beobachten.

## Patentansprüche

1. Verwendung von kationisch modifizierten, teilchenförmigen, hydrophoben Polymeren, deren Oberfläche durch Belegung mit mehrwertigen Metallionen und/oder kationischen Tensiden kationisch modifiziert ist und deren Teilchengröße 10 nm bis 100 µm beträgt, als Zusatz zu Spül-, Pflege-, Wasch- und Reinigungsmitteln.

2. Verwendung nach Anspruch 1, **dadurch gekennzeichnet, daß** die kationisch modifizierten, teilchenförmigen, hydrophoben Polymeren durch Behandlung von wäßrigen Dispersionen teilchenförmiger, hydrophober Polymerer mit einer Teilchengröße von 10 nm bis 100 µm mit einer wäßrigen Lösung mehrwertiger Metallsalze, einer wäßrigen Lösung eines kationischen Tendsids oder deren Mischungen erhältlich sind.

3. Verwendung nach Anspruch 1 oder 2, **dadurch gekennzeichnet, daß** die Dispersionen der teilchenförmigen, hydrophoben Polymeren mit Hilfe eines anionischen Emulgators und/oder anionischen Schutzkolloids stabilisiert sind.

4. Verwendung nach einem der Ansprüche 1 bis 3, **dadurch gekennzeichnet, daß** die hydrophoben Polymeren mindestens ein anionisches Monomer einpolymerisiert enthalten.

5. Verwendung nach einem der Ansprüche 1 bis 4, **dadurch gekennzeichnet, daß** die kationisch modifizierten Dispersionen von teilchenförmigen hydrophoben Polymeren in 0,1 gew.-%iger wäßriger Dispersion ein Grenzflächenpotential von -5 bis +50 mV besitzen.

6. Verwendung nach einem der Ansprüche 1 bis 5, **dadurch gekennzeichnet, daß** der pH-Wert der wäßrigen Dispersionen der kationisch modifizierten, teilchenförmigen, hydrophoben Polymeren 2 bis 12 beträgt.

7. Verwendung nach einem der Ansprüche 1 bis 6, **dadurch gekennzeichnet, daß** die Metallsalze ausgewählt sind aus der Gruppe der wasserlöslichen Salze von Ca, Mg, Al, Zn oder deren Mischungen.

8. Verwendung nach einem der Ansprüche 1 bis 7, **dadurch gekennzeichnet, daß** die Konzentration der kationisch modifizierten, teilchenförmigen, hydrophoben Polymeren bei der Anwendung im Spül- oder Pflegebad, in der Waschmittelflotte oder dem Reinigungsbad 0,0002 bis 1,0 Gew.-% beträgt.

9. Verwendung nach einem der Ansprüche 1 bis 8, **dadurch gekennzeichnet, daß** die Konzentration der kationisch modifizierten, teilchenförmigen, hydrophoben Polymeren bei der Anwendung im Spül- oder Pflegebad, in der Waschmittelflotte oder dem Reinigungsbad 0,002 bis 0,05 Gew.-% beträgt.

10. Mittel zur Behandlung von Wäsche, textilen Oberflächen, Leder, Holz und harten Oberflächen, **dadurch gekennzeichnet, daß** es
(a) 0,05 bis 40 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,01 bis 20 Gew.-% mindestens eines wasserlöslichen Salzes von Ca, Mg, Al, Zn und/oder 0,01 bis 30 Gew.-% mindestens eines kationischen Tensids,
(c) 0 bis 80 Gew.-% mindestens eines üblichen Zusatzstoffs wie Säuren oder Basen, anorganische Builder, organische Cobuilder, weitere Tenside, polymere Farbübertragungsinhibitoren, polymere Vergrauungsinhibitoren, Soil Release Polymere, Enzyme, Komplexbildner, Korrosionsinhibitoren, Wachse, Silikonöle, Lichtschutzmittel, Farbstoffe, Lösemittel, Hydrotrope, Verdicker und/oder Alkanolamine und
(d) Wasser zur Ergänzung auf 100 Gew.-%
enthält.

11. Mittel nach Anspruch 10, **dadurch gekennzeichnet, daß** die wässrigen Flotten mindestens 0,5 mmol/l an wasserlöslichen Ca, Mg, oder Zn-Salzen und/oder mindestens 0,05 mmol an wasserlöslichen Al-Salzen und/oder mindestens 50 ppm mindestens eines Kationtensids enthalten.

12. Flüssige oder gelförmige Wäschenachbehandlungs- und Wäschepflegemittel, **dadurch gekennzeichnet, daß** sie
(a) 0,1 bis 30 Gew.-% teilchenförmige, hydrophobe Polymere, die mindestens eine Gruppe von anionischen ethylenisch ungesättigten Monomeren einpolymerisiert enthalten, eine Teilchengröße von 10 nm bis 100 µm haben und in Wasser dispergiert sind,
(b) 0,05 bis 20 Gew.-% einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%
enthalten.

13. Flüssige oder gelförmige Wäschenachbehandlungs- und Wäschepflegemittel nach Anspruch 12, **dadurch gekennzeichnet, daß** sie
(a) 0,5 bis 25 Gew.-% teilchenförmige, hydrophobe Polymere, die 25 bis 60 Gew.-% eines mindestens eine Carbonsäuregruppe enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,05 bis 10 Gew.-% mindestens einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%
enthalten.

14. Flüssige oder gelförmige Wäschenachbehandlungs- und Wäschepflegemittel, **dadurch gekennzeichnet, daß** sie
(a) 0,5 bis 25 Gew.-% teilchenförmige, hydrophobe Polymere, die 75 bis 100 Gew.-% mindestens eines wasserlöslichen ethylenisch ungesättigten Monomeren oder 10 bis 100 Gew.-% eines Fluorsubstituenten enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0 bis 10 Gew.-% mindestens.einer Säure,
(c) 0,1 bis 30 Gew.-% mindestens eines wasserlöslichen Salzes von Mg, Ca, Zn oder Al und/oder eines kationischen Tensids,
(d) 0 bis 10 Gew.-% mindestens eines anderen üblichen Inhaltsstoffs wie Parfum, weitere Tenside, Silikonöl, Lichtschutzmittel, Farbstoff, Komplexbildner, Vergrauungsinhibitor, Soil-Release-Polyester, Farbübertragungsinhibitor, nicht-wäßriges Lösemittel, Hydrotrop, Verdicker und/oder Alkanolamin und
(e) Wasser zur Ergänzung auf 100 Gew.-%
enthalten.

15. Flüssige oder gelförmige Reinigungs- und Pflegeformulierung, **dadurch gekennzeichnet, daß** sie
(a) 0,05 bis 30 Gew.-% kationisch modifizierte, teilchenförmige, hydrophobe Polymere, deren Oberfläche durch Be-1egung mit mehrwertigen Metallionen und/oder kationischen Tensiden kationisch modifiziert ist und deren Teilchengröße 10 nm bis 100 µm beträgt,
(b) 0,01 bis 40 Gew.-% mindestens eines nichtionischen oder anionischen Tensids,
(c) 0,01 bis 30 Gew.-% mindestens eines wasserlöslichen Salzes von Mg, Ca, Zn oder Al und/oder eines kationischen Tensids,
(d) 0 bis 10 Gew.-% mindestens eines Komplexbildners,
(e) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(f) 0 bis 90 Gew.-% Wasser
enthält.

16. Flüssige oder gelförmige saure Reinigungsformulierung, **dadurch gekennzeichnet, daß** sie
(a) 0,1 bis 30 Gew.-% teilchenförmige, hydrophobe Polymere, die mindestens eine Gruppe von anionischen ethylenisch ungesättigten Monomeren einpolymerisiert enthalten, eine Teilchengröße von 10 nm bis 100 µm haben und in Wasser dispergiert sind,
(b) 0,05 bis 20 Gew.-% einer Säure,
(c) 0,1 bis 30 Gew.-% mindestens eines wasserlöslichen Salzes von Mg, Ca, Zn oder Al und/oder eines kationischen Tensids,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser
enthält.

17. Flüssige oder gelförmige saure Reinigungsformulierung, **dadurch gekennzeichnet, daß** sie
(a) 0,5 bis 25 Gew.-% teilchenförmige, hydrophobe Polymere, die 25 bis 60 Gew.-% eines mindestens eine Carbonsäuregruppe enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,1 bis 40 Gew.-% mindestens eines nichtionischen oder anionischen Tensids,
(c) 0,1 bis 30 Gew.-% mindestens eines wasserlöslichen Salzes von Mg, Ca, Zn oder Al und/oder eines kationischen Tensids,
(d) 0,1 bis 20 Gew.-% mindestens einer Säure,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser
enthält.

18. Flüssige oder gelförmige Reinigungsformulierung, **dadurch gekennzeichnet, daß** sie
(a) 0,5 bis 25 Gew.-% teilchenförmige, hydrophobe Polymere, die 75 bis 100 Gew.-% mindestens eines wasserlöslichen ethylenisch ungesättigten Monomeren oder 10 bis 100 Gew.-% eines Fluorsubstituenten enthaltenden ethylenisch ungesättigten Monomeren einpolymerisiert enthalten, eine Teilchengröße von 10 nm bis 100 µm haben und mit einem anionischen Emulgator und/oder einem anionischen Schutzkolloid in Wasser dispergiert sind,
(b) 0,1 bis 40 Gew.-% mindestens eines nichtionischen oder anionischen Tensids,
(c) 0,1 bis 30 Gew.-% mindestens eines wasserlöslichen Salzes von Mg, Ca, Zn oder Al und/oder eines kationischen Tensids,
(d) 0 bis 20 Gew.-% mindestens einer Säure,
(e) 0 bis 10 Gew.-% mindestens eines Komplexbildners,
(f) 0 bis 20 Gew.-% anderer üblicher Inhaltsstoffe wie pH-Regulatoren, Stellmittel, weitere Tenside, Verdicker, Lösemittel, Hydrotrope, Polycarbonsäuren, Silikone, Glanzbildner, Parfum und/oder Farbstoffe und
(g) 0 bis 90 Gew.-% Wasser
enthält.

19. Flüssige oder gelförmige Pflege- und Nachbehandlungsmittel, **dadurch gekennzeichnet, daß** sie
(a) 0,05 bis 15 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0 bis 20 Gew.-% mindestens eines nichtionischen, kationischen und/oder anionischen Tensids,
(c) 0 bis 15 Gew.-% mindestens eines wasserlöslichen Salzes von Mg, Ca, Zn oder Al und/oder eines kationsichen Tensids,
(d) 0 bis 5 Gew.-% mindestens eines Komplexbildners,
(e) 0 bis 10 Gew.-% anderer üblicher Inhaltsstoffe wie pH-Regulatoren, Stellmittel, Verdicker, Lösemittel, Hydrotrope, Polycarbonsäuren, Silikone, Glanzbildner, Parfum und/oder Farbstoffe und
(f) 0 bis 99,5 Gew.-% Wasser
enthalten.

20. Feste Waschmittelformulierung, **dadurch gekennzeichnet, daß** sie
(a) 0,05 bis 20 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,1 bis 40 Gew.-% mindestens eines nichtionischen, kationischen und/oder anionischen Tensids,
(c) 0 bis 50 Gew.-% eines anorganischen Builders,
(d) 0 bis 10 Gew.-% eines organischen Cobuilders,
(e) 0 bis 60 Gew.-% anderer üblicher Inhaltsstoffe wie Stellmittel, Enzyme, Parfum, Komplexbildner, Korrosionsinhibitoren, Bleichmittel, Bleichaktivatoren, Bleichkatalysatoren, Farbübertragungsinhibitoren, Vergrauungsinhibitoren, Soil-Release-Polyester, Farbstoffe, Auflösungsverbesserer und/oder Sprengmittel
enthält.

21. Flüssige oder gelförmige Waschmittelformulierung, **dadurch gekennzeichnet, daß** sie
(a) 0,05 bis 20 Gew.-% kationisch modifizierte, teilchenförmige, hydrophobe Polymere, deren Oberfläche durch Belegung mit mehrwertigen Metallionen und/oder kationischen Tensiden kationisch modifiziert ist und deren Teilchengröße 10 nm bis 100 µm beträgt,
(b) 0,1 bis 40 Gew.-% mindestens eines nichtionischen, kationischen und/oder anionischen Tensids,
(c) 0 bis 20 Gew.-% eines anorganischen Builders,
(d) 0 bis 10 Gew.-% eines organischen Cobuilders,
(e) 0 bis 10 Gew.-% anderer üblicher Inhaltsstoffe wie Soda, Enzyme, Parfum, Komplexbildner, Korrosionsinhibitoren, Bleichmittel, Bleichaktivatoren, Bleichkatalysatoren, Farbübertragungsinhibitoren, Vergrauungsinhibitoren, Soil-Release-Polyester, Farbstoffe, nicht-wäßrige Lösemittel, Hydrotrope, Verdicker und/oder Alkanolamine und
(f) 0 bis 90 Gew.-% Wasser
enthält.

## Claims

1. The use of cationically modified, particulate, hydrophobic polymers, the surface of which has been cationically modified by coating with polyvalent metal ions and/or cationic surfactants, and the particle size of which is 10 nm to 100 µm, as additive to rinse compositions, care compositions, detergents and cleaners.

2. The use according to claim 1, wherein the cationically modified, particulate, hydrophobic polymers are obtainable by treating aqueous dispersions of particulate, hydrophobic polymers having a particle size of from 10 nm to 100 µm with an aqueous solution of polyvalent metal salts, an aqueous solution of a cationic surfactant or mixtures thereof.

3. The use according to claim 1 or 2, wherein the dispersions of the particulate, hydrophobic polymers have been stabilized using an anionic emulsifier and/or anionic protective colloid.

4. The use according to any of claims 1 to 3, wherein the hydrophobic polymers comprise at least one anionic monomer in copolymerized form.

5. The use according to any of claims 1 to 4, wherein the cationically modified dispersions of particulate hydrophobic polymers have, in 0.1% strength by weight aqueous dispersion, an interface potential of from -5 to +50 mV.

6. The use according to any of claims 1 to 5, wherein the pH of the aqueous dispersions of the cationically modified, particulate, hydrophobic polymers is 2 to 12.

7. The use according to any of claims 1 to 6, wherein the metal salts are chosen from the group of the water-soluble salts of Ca, Mg, Al, Zn or mixtures thereof.

8. The use according to any of claims 1 to 7, wherein the concentration of the cationically modified, particulate, hydrophobic polymers in the case of use in the rinse or care bath, in the detergent liquor or the cleaning bath, is 0.0002 to 1.0% by weight.

9. The use according to any of claims 1 to 8, wherein the concentration of the cationically modified, particulate, hydrophobic polymers in the case of use in the rinse or care bath, in the detergent liquor or the cleaning bath, is 0.002 to 0.05% by weight.

10. A composition for the treatment of laundry, textile surfaces, leather, wood and hard surfaces, which comprises
(a) 0.05 to 40% by weight of cationically modified, particulate, hydrophobic polymers, the surface of which has been cationically modified by coating with polyvalent metal ions and/or cationic surfactants, and the particle size of which is 10 mm to 100 µm,
(b) 0.01 to 20% by weight of at least one water-soluble salt of Ca, Mg, Al, Zn and/or 0.01 to 30% by weight of at least one cationic surfactant,
(c) 0 to 80% by weight of at least one customary additive, such as acids or bases, inorganic builders, organic cobuilders, further surfactants, polymeric color transfer inhibitors, polymeric antiredeposition agents, soil release polymers, enzymes, complexing agents, corrosion inhibitors, waxes, silicone oils, light protection agents, dyes, solvents, hydrotropic agents, thickeners and/or alkanolamines and
(d) water to make up to 100% by weight.

11. A composition according to claim 10, wherein the aqueous liquors comprise at least 0.5 mmol/l of water-soluble Ca, Mg, or Zn salts and/or at least 0.05 mmol of water-soluble Al salts and/or at least 50 ppm of at least one cationic surfactant.

12. A laundry aftertreatment and laundry care composition in liquid or gel form which comprises
(a) 0.1 to 30% by weight of particulate, hydrophobic polymers which comprise, in copolymerized form, at least one group of anionic ethylenically unsaturated monomers, which have a particle size of from 10 nm to 100 µm and have been dispersed in water,
(b) 0.05 to 20% by weight of an acid,
(c) 0.1 to 30% by weight of at least one water-soluble salt of Mg, Ca, Zn or Al and/or a cationic surfactant,
(d) 0 to 10% by weight of at least one other customary ingredient, such as perfume, further surfactants, silicone oil, light protection agent, dye, complexing agent, antiredeposition agent, soil release polyester, color transfer inhibitor, nonaqueous solvent, hydrotropic agent, thickener and/or alkanolamine and
(e) water to make up to 100% by weight.

13. The laundry aftertreatment and laundry care composition in liquid or gel form according to claim 12 which comprises
(a) 0.5 to 25% by weight of particulate, hydrophobic polymers which comprise, in copolymerized form, 25 to 60% by weight of an ethylenically unsaturated monomer comprising at least one carboxylic acid group, have a particle size of from 10 nm to 100 µm and which have been dispersed in water using an anionic emulsifier and/or an anionic protective colloid,
(b) 0.05 to 10% by weight of at least one acid,
(c) 0.1 to 30% by weight of at least one water-soluble salt of Mg, Ca, Zn or Al and/or a cationic surfactant,
(d) 0 to 10% by weight of at least one other customary ingredient, such as perfume, further surfactants, silicone oil, light protection agent, dye, complexing agent, antiredeposition agent, soil release polyester, color transfer inhibitor, nonaqueous solvent, hydrotropic agent, thickener and/or alkanolamine and
(e) water to make up to 100% by weight.

14. A laundry aftertreatment and laundry care composition in liquid or gel form which comprises
(a) 0.5 to 25% by weight of particulate, hydrophobic polymers which comprise, in copolymerized form, 75 to 100% by weight of at least one water-soluble ethylenically unsaturated monomer or 10 to 100% by weight of an ethylenically unsaturated monomer comprising fluorine substituents, have a particle size of from 10 nm to 100 µm and which have been dispersed in water using an anionic emulsifier and/or an anionic protective colloid,
(b) 0 to 10% by weight of at least one acid,
(c) 0.1 to 30% by weight of at least one water-soluble salt of Mg, Ca, Zn or Al and/or a cationic surfactant,
(d) 0 to 10% by weight of at least one other customary ingredient, such as perfume, further surfactants, silicone oil, light protection agent, dye, complexing agent, antiredeposition agent, soil release polyester, color transfer inhibitor, nonaqueous solvent, hydrotropic agent, thickener and/or alkanolamine and
(e) water to make up to 100% by weight.

15. A cleaning and care formulation in liquid or gel form which comprises
(a) 0.05 to 30% by weight of cationically modified, particulate, hydrophobic polymers, the surface of which has been cationically modified by coating with polyvalent metal ions and/or cationic surfactants, and the particle size of which is 10 nm to 100 µm,
(b) 0.01 to 40% by weight of at least one nonionic or anionic surfactant,
(c) 0.01 to 30% by weight of at least one water-soluble salt of Mg, Ca, Zn or Al and/or a cationic surfactant,
(d) 0 to 10% by weight of at least one complexing agent,
(e) 0 to 20% by weight of other customary ingredients, such as pH regulators, extenders, further surfactants, thickeners, solvents, hydrotropic agents, polycarboxylic acids, silicones, brighteners, perfume and/or dyes and
(f) 0 to 90% by weight of water.

16. An acidic cleaning formulation in liquid or gel form which comprises
(a) 0.1 to 30% by weight of particulate, hydrophobic polymers which comprise, in copolymerized form, at least one group of anionic ethylenically unsaturated monomers, which have a particle size of from 10 nm to 100 µm and have been dispersed in water,
(b) 0.05 to 20% by weight of an acid,
(c) 0.1 to 30% by weight of at least one water-soluble salt of Mg, Ca, Zn or Al and/or a cationic surfactant,
(e) 0 to 10% by weight of at least one complexing agent,
(f) 0 to 20% by weight of other customary ingredients, such as pH regulators, extenders, further surfactants, thickeners, solvents, hydrotropic agents, polycarboxylic acids, silicones, brighteners, perfume and/or dyes and
(g) 0 to 90% by weight of water.

17. An acidic cleaning formulation in a liquid or gel form which comprises
(a) 0.5 to 25% by weight of particulate, hydrophobic polymers which comprise, in copolymerized form, 25 to 60% by weight of an ethylenically unsaturated monomer comprising at least one carboxylic acid group, have a particle size of from 10 nm to 100 µm and which have been dispersed in water using an anionic emulsifier and/or an anionic protective colloid,
(b) 0.1 to 40% by weight of at least one nonionic or anionic surfactant,
(c) 0.1 to 30% by weight of at least one water-soluble salt of Mg, Ca, Zn or Al and/or a cationic surfactant,
(d) 0.1 - 20% by weight of at least one acid
(e) 0 to 10% by weight of at least one complexing agent,
(f) 0 to 20% by weight of other customary ingredients, such as pH regulators, extenders, further surfactants, thickeners, solvents, hydrotropic agents, polycarboxylic acids, silicones, brighteners, perfume and/or dyes and
(g) 0 to 90% by weight of water.

18. A cleaning formulation in a liquid or gel form which comprises
(a) 0.5 to 25% by weight of particulate, hydrophobic polymers which comprise, in copolymerized form, 75 to 100% by weight of at least one water-soluble ethylenically unsaturated monomer or 10 to 100% by weight of an ethylenically unsaturated monomer comprising fluorine substituents, have a particle size of from 10 nm to 100 µm and which have been dispersed in water using an anionic emulsifier and/or an anionic protective colloid,
(b) 0.1 to 40% by weight of at least one nonionic or anionic surfactant,
(c) 0.1 to 30% by weight of at least one water-soluble salt of Mg, Ca, Zn or Al and/or a cationic surfactant,
(d) 0.1 - 20% by weight of at least one acid
(e) 0 to 10% by weight of at least one complexing agent,
(f) 0 to 20% by weight of other customary ingredients, such as pH regulators, extenders, further surfactants, thickeners, solvents, hydrotropic agents, polycarboxylic acids, silicones, brighteners, perfume and/or dyes and
(g) 0 to 90% by weight of water.

19. A care and aftertreatment composition in liquid or gel form which comprises
(a) 0.05 to 15% by weight of cationically modified, particulate, hydrophobic polymers, the surface of which has been cationically modified by coating with polyvalent metal ions and/or cationic surfactants, and the particle size of which is 10 nm to 100 µm,
(b) 0 to 20% by weight of at least one nonionic, cationic and/or anionic surfactant,
(c) 0 to 15% by weight of at least one water-soluble salt of Mg, Ca, Zn or A1 and/or a cationic surfactant,
(d) 0 to 5% by weight of at least one complexing agent,
(e) 0 to 10% by weight of other customary ingredients, such as pH regulators, extenders, further surfactants, thickeners, solvents, hydrotropic agents, polycarboxylic acids, silicones, brighteners, perfume and/or dyes and
(f) 0 to 99.5% by weight of water.

20. A solid detergent formulation which comprises
(a) 0.05 to 20% by weight of cationically modified, particulate, hydrophobic polymers, the surface of which has been cationically modified by coating with polyvalent metal ions and/or cationic surfactants, and the particle size of which is 10 nm to 100 µm,
(b) 0.1 to 40% by weight of at least one nonionic, cationic and/or anionic surfactant,
(c) 0 to 50% by weight of an inorganic builder,
(d) 0 to 10% by weight of an organic cobuilder,
(e) 0 to 60% by weight of other customary ingredients, such as extenders, enzymes, perfume, complexing agents, corrosion inhibitors, bleaches, bleach activators, bleach catalysts, color transfer inhibitors, antiredeposition agents, soil release polyesters, dyes, dissolution improvers and/or disintegrants.

21. A detergent formulation in liquid or gel form which comprises
(a) 0.05 to 20% by weight of cationically modified, particulate, hydrophobic polymers, the surface of which has been cationically modified by coating with polyvalent metal ions and/or cationic surfactants, and the particle size of which is 10 nm to 100 µm,
(b) 0.1 to 40% by weight of at least one nonionic, cationic and/or anionic surfactant,
(c) 0 to 20% by weight of an inorganic builder,
(d) 0 to 10% by weight of an organic cobuilder,
(e) 0 to 10% by weight of other customary ingredients, such as soda, enzymes, perfume, complexing agent, corrosion inhibitors, bleaches, bleach activators, bleach catalysts, color transfer inhibitors, antiredeposition agents, soil release polyesters, dyes, nonaqueous solvents, hydrotropic agents, thickeners and/or alkanolamines and
(f) 0 to 90% by weight of water.

## Revendications

1. Utilisation de polymères hydrophobes, particulaires, modifiés de manière cationique, dont la surface est modifiée de manière cationique par recouvrement avec des ions métalliques polyvalents et/ou des agents tensioactifs cationiques et dont la taille de particule est de 10 nm à 100 µm, comme addition à des produits de rinçage, d'entretien, de lavage et de nettoyage.

2. Utilisation suivant la revendication 1, **caractérisée en ce que** les polymères hydrophobes, particulaires, modifiés de manière cationique peuvent être obtenus par traitement de dispersions aqueuses de polymères hydrophobes particulaires ayant une taille de particule de 10 nm à 100 µm avec une solution aqueuse de sels métalliques polyvalents, une solution d'un agent tensioactif cationique ou leurs mélanges.

3. Utilisation suivant la revendication 1 ou 2, **caractérisée en ce que** les dispersions des polymères hydrophobes particulaires sont stabilisés à l'aide d'un agent émulsionnant anionique et/ou d'un colloïde de protection anionique.

4. Utilisation suivant l'une des revendications 1 à 3, **caractérisée en ce que** les polymères hydrophobes contiennent, à l'état copolymérisé, au moins un monomère anionique.

5. Utilisation suivant l'une des revendications 1 à 4, **caractérisée en ce que** les dispersions modifiées de manière cationique de polymères hydrophobes particulaires possèdent, dans une dispersion aqueuse à 0,1 % en poids, une tension superficielle de -5 à +50 mV.

6. Utilisation suivant l'une des revendications 1 à 5, **caractérisée en ce que** la valeur de pH des dispersions aqueuses des polymères hydrophobes particulaires, modifiés de manière cationique, est de 2 à 12.

7. Utilisation suivant l'une des revendications 1 à 6, **caractérisée en ce que** les sels métalliques sont choisis parmi le groupe des sels solubles dans l'eau de Ca, Mg, Al, Zn ou de leurs mélanges.

8. Utilisation suivant l'une des revendications 1 à 7, **caractérisée en ce que** la concentration des polymères hydrophobes particulaires, modifiés de manière cationique, est de 0,0002 à 1,0 % en poids lors de l'application dans un bain de rinçage ou d'entretien, dans la lessive de lavage ou le bain de nettoyage.

9. Utilisation suivant l'une des revendications 1 à 8, **caractérisée en ce que** la concentration des polymères hydrophobes particulaires, modifiés de manière cationique, est de 0,002 à 0,05 % en poids lors de l'application dans un bain de rinçage ou d'entretien, dans la lessive de lavage ou le bain de nettoyage.

10. Produit de traitement de linge, de surfaces textiles, de cuir, de bois et de surfaces dures, **caractérisé en ce qu'**il contient
(a) 0,05 à 40 % en poids de polymères hydrophobes particulaires, modifiés de manière cationique, dont la surface est modifiée de manière cationique par recouvrement avec des ions métalliques polyvalents et/ou des agents tensioactifs cationiques et dont la taille de particule est de 10 nm à 100 µm,
(b) 0,01 à 20 % en poids d'au moins un sel soluble dans l'eau de Ca, Mg, Al, Zn et/ou 0,01 à 30 % en poids d'au moins un agent tensioactif cationique,
(c) 0 à 80 % en poids d'au moins un additif courant, tel que des acides ou des bases, des adjuvants inorganiques, des coadjuvants organiques, d'autres agents tensioactifs, des inhibiteurs de transfert de couleur polymères, des inhibiteurs de passage au gris polymères, des polymères antisalissants, des enzymes, des agents complexants, des inhibiteurs de corrosion, des cires, des huiles de silicone, des agents de protection contre la lumière, des colorants, des solvants, des hydrotropes, des agents épaississants et/ou des alcanolamines, et
(d) de l'eau pour compléter à 100 % en poids.

11. Produit suivant la revendication 10, **caractérisé en ce que** les bains aqueux contiennent au moins 0,5 mmole/l de sels solubles dans l'eau de Ca, Mg ou Zn et/ou au moins 0,05 mmole de sels solubles dans l'eau de Al et/ou au moins 50 ppm d'au moins un agent tensioactif cationique.

12. Produits de traitement final de linge et d'entretien de linge liquides ou en forme de gels, **caractérisés en ce qu'**ils contiennent
(a) 0,1 à 30 % en poids de polymères hydrophobes, particulaires qui contiennent, à l'état copolymérisé, au moins un groupe de monomères anioniques éthyléniquement insaturés, ont une taille de particule de 10 nm à 100 µm et sont dispersés dans l'eau,
(b) 0,05 à 20 % en poids d'un acide,
(c) 0,1 à 30 % en poids d'au moins un sel soluble dans l'eau de Mg, Ca, Zn ou Al et/ou d'un agent tensioactif cationique,
(d) 0 à 10 % en poids d'au moins un autre constituant courant, tel que du parfum, d'autres agents tensioactifs, de l'huile de silicone, un agent de protection contre la lumière, un colorant, un complexant, un inhibiteur de passage au gris, un polyester antisalissant, un inhibiteur de transfert de couleur, un solvant non aqueux, un hydrotrope, un agent épaississant et/ou de l'alcanolamine, et
(e) de l'eau pour compléter à 100 % en poids.

13. Produits de traitement final de linge et d'entretien de linge liquides ou en forme de gels suivant la revendication 12, **caractérisés en ce qu'**ils contiennent
(a) 0,5 à 25 % en poids de polymères hydrophobes particulaires qui contiennent, à l'état copolymérisé, 25 à 60 % en poids d'un monomère éthyléniquement insaturé contenant au moins un groupe d'acide carboxylique, ont une taille de particule de 10 nm à 100 µm et sont dispersés dans l'eau avec un agent émulsionnant anionique et/ou un colloïde de protection anionique,
(b) 0,05 à 10 % en poids d'au moins un acide,
(c) 0,1 à 30 % en poids d'au moins un sel soluble dans l'eau de Mg, Ca, Zn ou Al et/ou d'un agent tensioactif cationique,
(d) 0 à 10 % en poids d'au moins un autre constituant courant, tel que du parfum, d'autres agents tensioactifs, de l'huile de silicone, un agent de protection contre la lumière, un colorant, un complexant, un inhibiteur de passage au gris, un polyester antisalissant, un inhibiteur de transfert de couleur, un solvant non aqueux, un hydrotrope, un agent épaississant et/ou de l'alcanolamine, et
(e) de l'eau pour compléter à 100 % en poids.

14. Produits de traitement final de linge et d'entretien de linge liquides ou en forme de gels, **caractérisés en ce qu'**ils contiennent
(a)0,5 à 25 % en poids de polymères hydrophobes particulaires, qui contiennent, à l'état copolymérisé, 75 à 100 % en poids d'au moins un monomère éthyléniquement insaturé, soluble dans l'eau, ou 10 à 100 % en poids d'un monomère éthyléniquement insaturé, contenant des substituants fluorés, ont une taille de particule de 10 nm à 100 µm et sont dispersés dans l'eau avec un agent émulsionnant anionique et/ou un colloïde de protection anionique,
(b) 0 à 10 % en poids d'au moins un acide,
(c) 0,1 à 30 % en poids d'au moins un sel soluble dans l'eau de Mg, Ca, Zn ou Al et/ou d'un agent tensioactif cationique,
(d) 0 à 10 % en poids d'au moins un autre constituant courant, tel que du parfum, d'autres agents tensioactifs, de l'huile de silicone, un agent de protection contre la lumière, un colorant, un complexant, un inhibiteur de passage au gris, un polyester antisalissant, un inhibiteur de transfert de couleur, un solvant non aqueux, un hydrotrope, un agent épaississant et/ou de l'alcanolamine, et
(e) de l'eau pour compléter à 100 % en poids.

15. Formulation de nettoyage et d'entretien liquide ou en forme de gel, **caractérisée en ce qu'**elle contient
(a) 0,05 à 30 % en poids de polymères hydrophobes particulaires, modifiés de manière cationique, dont la surface est modifiée de manière cationique par recouvrement avec des ions métalliques polyvalents et/ou des agents tensioactifs cationiques et dont la taille de particule est de 10 nm à 100 µm,
(b) 0,01 à 40 % en poids d'au moins un agent tensioactif non ionique ou anionique,
(c) 0,01 à 30 % en poids d'au moins un sel soluble dans l'eau de Mg, Ca, Zn ou Al et/ou d'un agent tensioactif cationique,
(d) 0 à 10 % en poids d'au moins un complexant,
(e) 0 à 20 % en poids d'autres constituants courants, tels que des régulateurs de pH, des additifs, d'autres agents tensioactifs, des épaississants, des solvants, des hydrotropes, des acides polycarboxyliques, des silicones, des générateurs de brillant, du parfum et/ou des colorants, et
(f) 0 à 90 % en poids d'eau.

16. Formulation de nettoyage acide liquide ou en forme de gel, **caractérisée en ce qu'**elle contient
(a) 0,1 à 30 % en poids de polymères hydrophobes particulaires, qui contiennent, à l'état copolymérisé, au moins un groupe de monomères éthyléniquement insaturés anioniques, ont une taille de particule de 10 nm à 100 *µ*m et sont dispersés dans l'eau,
(b) 0,05 à 20 % en poids d'un acide,
(c) 0,1 à 30 % en poids d'au moins un sel soluble dans l'eau de Mg, Ca, Zn ou Al et/ou d'un agent tensioactif cationique,
(e) 0 à 10 % en poids d'au moins un complexant,
(f) 0 à 20 % en poids d'autres constituants courants, tels que des régulateurs de pH, des additifs, d'autres agents tensioactifs, des épaississants, des solvants, des hydrotropes, des acides polycarboxyliques, des silicones, des agents générateurs de brillant, du parfum et/ou des colorants, et
(g) 0 à 90 % en poids d'eau.

17. Formulation de nettoyage acide liquide ou en forme de gel, **caractérisée en ce qu'**elle contient
(a) 0,5 à 25 % en poids de polymères hydrophobes particulaires, qui contiennent, à l'état copolymérisé, 25 à 60 % en poids d'un monomère éthyléniquement insaturé, contenant au moins un groupe d'acide carboxylique, ont une taille de particule de 10 nm à 100 *µ*m et sont dispersés dans l'eau avec un agent émulsionnant anionique et/ou un colloïde de protection anionique,
(b) 0,1 à 40 % en poids d'au moins un agent tensioactif non ionique ou anionique,
(c) 0,1 à 30 % en poids d'au moins un sel soluble dans l'eau de Mg, Ca, Zn ou Al et/ou d'un agent tensioactif cationique,
(d) 0,1 à 20 % en poids d'au moins un acide,
(e) 0 à 10 % en poids d'au moins un complexant,
(f) 0 à 20 % en poids d'autres constituants courants, tels que des régulateurs de pH, des additifs, d'autres agents tensioactifs, des épaississants, des solvants, des hydrotropes, des acides polycarboxyliques, des silicones, des agents générateurs de brillant, du parfum et/ou des colorants, et
(g) 0 à 90 % en poids d'eau.

18. Formulation de nettoyage liquide ou en forme de gel, **caractérisée en ce qu'**elle contient
(a) 0,5 à 25 % en poids de polymères hydrophobes particulaires, qui contiennent, à l'état copolymérisé, 75 à 100 % en poids d'au moins un monomère éthyléniquement insaturé, soluble dans l'eau, ou 10 à 100 % en poids d'un monomère éthyléniquement insaturé, contenant des substituants fluorés, ont une taille de particule de 10 nm à 100 µm et sont dispersés dans l'eau avec un agent émulsionnant anionique et/ou un colloïde de protection anionique,
(b) 0,1 à 40 % en poids d'au moins un agent tensioactif non ionique ou anionique,
(c) 0,1 à 30 % en poids d'au moins un sel soluble dans l'eau de Mg, Ca, Zn ou Al et/ou d'un agent tensioactif cationique,
(d) 0 à 20 % en poids d'au moins un acide,
(e) 0 à 10 % en poids d'au moins un complexant,
(f) 0 à 20 % en poids d'autres constituants courants, tels que des régulateurs de pH, des additifs, d'autres agents tensioactifs, des épaississants, des solvants, des hydrotropes, des acides polycarboxyliques, des silicones, des agents générateurs de brillant, du parfum et/ou des colorants, et
(g) 0 à 90 % en poids d'eau.

19. Produits d'entretien et de traitement final liquides ou en forme de gels, **caractérisés en ce qu'**ils contiennent
(a) 0,05 à 15 % en poids de polymères hydrophobes particulaires, modifiés de manière cationique, dont la surface est modifiée de manière cationique par recouvrement avec des ions métalliques polyvalents et/ou des agents tensioactifs cationiques et dont la taille de particule est de 10 nm à 100 µm,
(b) 0 à 20 % en poids d'au moins un agent tensioactif non ionique, cationique et/ou anionique,
(c) 0 à 15 % en poids d'au moins un sel soluble dans l'eau de Mg, Ca, Zn ou Al et/ou d'un agent tensioactif cationique,
(d) 0 à 5 % en poids d'au moins un complexant,
(e) 0 à 10 % en poids d'autres constituants courants, tels que des régulateurs de pH, des additifs, des épaississants, des solvants, des hydrotropes, des acides polycarboxyliques, des silicones, des agents générateurs de brillant, du parfum et/ou des colorants, et
(f) 0 à 99,5 % en poids d'eau.

20. Formulation solide de produit de lavage, **caractérisée en ce qu'**elle contient
(a) 0,05 à 20 % en poids de polymères hydrophobes particulaires, modifiés de manière cationique, dont la surface est modifiée de manière cationique par recouvrement avec des ions métalliques polyvalents et/ou des agents tensioactifs cationiques et dont la taille de particule est de 10 nm à 100 µm,
(b) 0,1 à 40 % en poids d'au moins un agent tensioactif non ionique, cationique et/ou anionique,
(c) 0 à 50 % en poids d'un adjuvant inorganique,
(d) 0 à 10 % en poids d'un coadjuvant organique,
(e) 0 à 60 % en poids d'autres constituants courants, tels que des additifs, des enzymes, du parfum, des complexants, des inhibiteurs de corrosion, des agents de blanchiment, des activateurs de blanchiment, des catalyseurs de blanchiment, des inhibiteurs de transfert de couleur, des inhibiteurs de passage au gris, des polyesters antisalissants, des colorants, des agents améliorant la dissolution et/ou des agents de libération.

21. Formulation de produit de lavage liquide ou en forme de gel, **caractérisée en ce qu'**elle contient
(a) 0,05 à 20 % en poids de polymères hydrophobes particulaires, modifiés de manière cationique, dont la surface est modifiée de manière cationique par recouvrement avec des ions métalliques polyvalents et/ou des agents tensioactifs cationiques et dont la taille de particule est de 10 nm à 100 µm,
(b) 0,1 à 40 % en poids d'au moins un agent tensioactif non ionique, cationique et/ou anionique,
(c) 0 à 20 % en poids d'un adjuvant inorganique,
(d) 0 à 10 % en poids d'un coadjuvant organique,
(e) 0 à 10 % en poids d'autres constituants courants, tels que de la soude, des enzymes, du parfum, des complexants, des inhibiteurs de corrosion, des agents de blanchiment, des activateurs de blanchiment, des catalyseurs de blanchiment, des inhibiteurs de transfert de couleur, des inhibiteurs de passage au gris, des polyesters antisalissants, des colorants, des solvants non aqueux, des hydrotropes, des agents épaississants et/ou des alcanolamines, et
(f) 0 à 90 % en poids d'eau.
